# EUROPÄISCHE PATENTSCHRIFT

(11) **EP 3 810 935 B1**
(45) Veröffentlichungstag und Bekanntmachung des Hinweises auf die Patenterteilung: **29.11.2023**
(21) Anmeldenummer: 18737172.9
(22) Anmeldetag: 22.06.2018
(51) Int. Cl.: F04C 29/00, F04C 18/02

(54) **SPIRALVERDICHTER MIT ENTKOPPELBARER ORBITALAUSGLEICHSMASSE.**
SCROLL COMPRESOR WITH DE-COUPABLE ORBITING COUNTER WEIGHT
COMPRESSEUR À SPIRALE MUNI D'UN CONTREPOIDS DE TRAJECTOIRE ORBITALE DÉCOUPLABLE

(43) Veröffentlichungstag der Anmeldung: 28.04.2021
(73) Patentinhaber: BITZER Kühlmaschinenbau GmbH, 71065 Sindelfingen (DE)
(72) Erfinder: GOSSEN, Dimitri, 71155 Altdorf (DE)
(74) Vertreter: Hoeger, Stellrecht & Partner Patentanwälte mbB
(86) Internationale Anmeldenummer: PCT/EP2018/066799
(87) Internationale Veröffentlichungsnummer: WO 2019/242865

(56) Entgegenhaltungen:
- JP-A- H09 195 957
- JP-B2- 3 467 746

## Beschreibung

Die Erfindung betrifft einen Kompressor, umfassend ein Kompressorgehäuse, eine in dem Kompressorgehäuse angeordnete Spiralverdichtereinheit mit einem ersten, stationär angeordneten Verdichterkörper und einem zweiten, relativ zum stationär angeordneten Verdichterkörper orbitierend bewegbaren Verdichterkörper, deren in Form einer Kreisevolvente ausgebildete erste und zweite Spiralrippen unter Bildung von Verdichterkammern ineinandergreifen, wenn der zweite Verdichterkörper relativ zum ersten Verdichterkörper auf einer Orbitalbahn bewegt wird, eine Axialführung, welche den bewegbaren Verdichterkörper gegen Bewegungen in Richtung parallel zu einer Mittelachse des stationär angeordneten Verdichterkörpers abstützt und bei Bewegungen in Richtung quer zur Mittelachse führt, einen Exzenterantrieb für die Spiralverdichtereinheit, der einen von einem Antriebsmotor angetriebenen und auf der Orbitalbahn um die Mittelachse einer Antriebswelle umlaufenden und relativ zur Antriebswelle um eine Exzenterantriebsachse drehbar gelagerten Mitnehmer aufweist, der seinerseits mit einer Mitnehmeraufnahme des zweiten Verdichterkörpers zusammenwirkt, eine einer Unwucht durch den sich auf der Orbitalbahn bewegenden Verdichterkörper entgegenwirkende und ebenfalls um die Exzenterantriebsachse drehbar gelagerte Orbitalbahnausgleichsmasse und eine eine Selbstdrehung des zweiten Verdichterkörpers verhindernde Kupplung.

Derartige Kompressoren sind aus dem Stand der Technik, beispielsweise der WO 2018/019372 bekannt.

Bei diesen bekannten Kompressoren besteht das Problem, die durch den auf der Orbitalbahn bewegbaren Verdichterkörper erzeugte Zentrifugalkraft möglichst optimal beherrschen zu können.

Diese Aufgabe wird durch einen Kompressor der eingangs beschriebenen Art erfindungsgemäß dadurch gelöst, dass der Mitnehmer und die Orbitalbahnausgleichsmasse mit einer Kopplungseinheit derart miteinander koppelbar sind, dass die Kopplungseinheit bei rotierender Antriebswelle in einem zentrifugalkraftkoppelnden Zustand derart wirksam ist, dass die Orbitalbahnausgleichsmasse einer Zentrifugalkraft einer mindestens den Mitnehmer und den orbitierenden Verdichterkörper umfassenden Einheit entgegenwirkt, dass die Kopplungseinheit bei rotierender Antriebswelle in einem zentrifugalkraftentkoppelnden Zustand derart wirksam ist, dass die Orbitalbahnausgleichsmasse der Zentrifugalkraft der mindestens den Mitnehmer und den orbitierenden Verdichterkörper umfassenden Einheit nicht entgegenwirkt und dass die Kopplungseinheit mittels einer Positioniervorrichtung von dem zentrifugalkraftentkoppelnden Zustand in den zentrifugalkraftentkoppelnden Zustand oder umgekehrt überführbar ist.

Aus JP H09 195957 A und JP 3 467746 B2 sind andere Spiralverdichter bekannt, bei welchen der orbitierende Verdichterkörper und/oder ein Ausgleichsmasse drehzahlabhängig relativ zur Drehachse der Antriebswelle verschoben werden, um Fliehkraftbelastungen entgegenzuwirken.

Der Vorteil der erfindungsgemäßen Lösung ist somit darin zu sehen, dass diese die Möglichkeit eröffnet, die Zentrifugalkraft als solche in vollem Umfang wirken zu lassen oder gegebenenfalls der Zentrifugalkraft entgegenzuwirken und somit die auf die Spiralrippen radial zur Mittelachse der Antriebswelle wirkende Kraft verschiedenen Betriebszuständen anzupassen.

Vorzugsweise ist dabei vorgesehen, dass die Kopplungseinheit zwei Kopplungselemente umfasst, von denen eines mit der Orbitalbahnausgleichsmasse und eines mit dem Mitnehmer verbunden ist.

Vorzugsweise sind dabei die Kopplungselemente durch eine Bewegung relativ zueinander in den zentrifugalkraftkoppelnden und den zentrifugalkraftentkoppelnden Zustand bringbar.

Dabei können die Kopplungselemente in verschiedenster Art und Weise mit der Orbitalbahnausgleichsmasse und dem Mitnehmer verbunden sein.

Beispielsweise wäre eine bewegbare Verbindung denkbar.

Eine besonders vorteilhafte Lösung sieht vor, dass ein Kopplungselement mit der Orbitalbahnausgleichsmasse oder dem Mitnehmer fest verbunden ist und das andere Kopplungselement fest mit dem Mitnehmer beziehungsweise der Orbitalbahnausgleichsmasse verbunden ist.

Damit ist eine konstruktiv sehr einfache Anordnung der Kopplungselemente relativ zu der Orbitalbahnausgleichsmasse und dem Mitnehmer möglich.

Prinzipiell können die Kopplungselemente beliebig ausgebildet sein.

Eine konstruktiv besonders günstige Lösung sieht vor, dass eines der Kopplungselemente ein Kopplungskörper und ein anderes der Kopplungselemente eine Aufnahme ist, in welche der Kopplungskörper eingreift.

In diesem Fall ist es besonders günstig, wenn der Kopplungskörper mit Spiel in die Aufnahme eingreift, um den zentrifugalkraftkoppelnden Zustand und den zentrifugalkraftentkoppelnden Zustand realisieren zu können.

So sieht eine besonders günstige Lösung vor, dass der Kopplungskörper in dem zentrifugalkraftkoppelnden Zustand an einem Teilbereich der Aufnahme anliegt und somit mit der Aufnahme zusammenwirkt und in den zentrifugalkraftentkoppelnden Zustand berührungslos zu der Aufnahme angeordnet ist, so dass der Kopplungskörper und die Aufnahme nicht zusammenwirken.

Der Kopplungskörper könnte konstruktiv in verschiedenster Art und Weise ausgebildet sein.

Eine vorteilhafte Lösung sieht vor, dass der Kopplungskörper als Kopplungszapfen ausgebildet ist.

Eine besonders einfache Realisierung der Kopplungseinheit sieht vor, dass der Kopplungszapfen mit der Orbitalbahnausgleichsmasse verbunden ist und in die mit dem Mitnehmer verbundene Aufnahme eingreift.

Um die unterschiedlichen Zustände der Kopplungseinheit zu realisieren, ist es denkbar, zum Beispiel einen Stellantrieb oder einen federgesteuerten oder reibungsgesteuerten Antrieb vorzusehen.

Vorzugsweise ist vorgesehen, dass die Positioniervorrichtung drehzahlgesteuert arbeitet und insbesondere unterhalb einer Umschaltdrehzahl der Antriebswelle die Kopplungseinheit in den zentrifugalkraftentkoppelnden Zustand bringt und oberhalb der Umschaltdrehzahl die Kopplungseinheit in den zentrifugalkraftkoppelnden Zustand bringt, so dass die Positioniervorrichtung lediglich auf die Drehzahl der Antriebswelle reagierend entweder den zentrifugalkraftentkoppelnden Zustand oder den zentrifugalkraftkoppelnden Zustand herbeiführt.

Die Positioniervorrichtung kann theoretisch an der Orbitalbahnausgleichsmasse oder dem Mitnehmer angeordnet sein.

Eine besonders günstige Lösung sieht vor, dass die Positioniervorrichtung an der Antriebswelle angeordnet ist.

Um nun den zentrifugalkraftkoppelnden und den zentrifugalkraftentkoppelnden Zustand der Kopplungselemente der Kopplungseinheit realisieren zu können, ist vorzugsweise vorgesehen, dass eine Positioniervorrichtung in dem zentrifugalkraftkoppelnden Zustand ein Zusammenwirken der Kopplungselemente zulässt und in dem zentrifugalkraftentkoppelnden Zustand die Kopplungselemente berührungsfrei zueinander positioniert und somit ein Zusammenwirken der Kopplungselemente unterbindet.

Konstruktiv besonders einfach lässt sich die Positioniervorrichtung dann realisieren, wenn diese einen Positionierkörper aufweist, welcher an der Antriebswelle mittels eines Führungskörpers mit mindestens einer Komponente in radialer Richtung zur Mittelachse geführt und längs des Führungskörpers drehzahlabhängig bewegbar ist.

Dabei kann die drehzahlabhängige Bewegung des Positionierkörpers in unterschiedlichster Art und Weise realisiert werden.

Beispielsweise wäre es denkbar, hierzu separate auf die Drehzahl der Antriebswelle reagierende Massen vorzusehen.

Eine konstruktiv besonders einfache Lösung sieht vor, dass der Positionierkörper mittels eines federelastischen Kraftspeichers entgegen einer auf den Positionierkörper wirkenden Zentrifugalkraft beaufschlagt ist.

Das heißt, dass der Positionierkörper selbst auf die Drehzahl der Antriebswelle dadurch reagiert, dass die auf diesen einwirkende Zentrifugalkraft die Tendenz hat den Positionierkörper von der Antriebswelle weg zu bewegen, während der federelastische Kraftspeicher dieser Zentrifugalkraft entgegenwirkt.

Somit lässt sich erreichen, dass der Positionierkörper aufgrund der Kraftwirkung des federelastischen Kraftspeichers bis zu der Umschaltdrehzahl eine nahe der Antriebswelle liegende Position einnimmt und ab der Umschaltdrehzahl die Zentrifugalkraft des Positionierkörpers die Kraft des federelastischen Kraftspeichers überwindet und somit sich der federelastische Kraftspeicher mit in einen zunehmenden Abstand von der Antriebswelle bewegt.

Um die Lage des Positionierkörpers auf die Kopplungseinheit übertragen zu können, ist vorzugsweise vorgesehen, dass der Positionierkörper mit einer Positionierfläche versehen ist, die abhängig von einer radialen Lage des Positionierkörpers auf die Kopplungseinheit wirkt.

Vorzugsweise ist dabei vorgesehen, dass der Positionierkörper in einer ersten Stellung, die einer Drehzahl unterhalb der Umschaltdrehzahl entspricht, die Kopplungseinheit in ihren zentrifugalkraftentkoppelnden Zustand bringt und in einer Stellung, die einer Drehzahl oberhalb der Umschaltdrehzahl entspricht die Kopplungseinheit in ihren zentrifugalkraftkoppelnden Zustand bringt.

Diese Lösung hat den großen Vorteil, dass bei niedrigen Drehzahlen durch den zentrifugalkraftentkoppelnden Zustand der Kopplungseinheit die volle Zentrifugalkraft der Einheit aus Verdichterkörper und Mitnehmer auf die Spiralrippen wirkt und bei einer Drehzahl oberhalb der Umschaltdrehzahl der Zentrifugalkraft des Verdichterkörpers und des Mitnehmers durch die Orbitalbahnausgleichsmasse entgegengewirkt wird.

Besonders zweckmäßig ist hierbei vorgesehen, dass mit der Positioniervorrichtung das mit der Orbitalbahnausgleichsmasse verbundene Kopplungselement relativ zu dem mit dem Mitnehmer verbundenen Kopplungselement in den zentrifugalkraftkoppelnden oder den zentrifugalkraftentkoppelnden Zustand bringbar ist.

Im einfachsten Fall ist hierbei vorgesehen, dass die Positioniervorrichtung die Orbitalbahnausgleichsmasse mitsamt dem Kopplungselement in den zentrifugalkraftentkoppelnden Zustand oder den zentrifugalkraftkoppelnden Zustand bringt.

Hinsichtlich der Position der Orbitalbahnausgleichsmasse in den dem zentrifugalkraftkoppelnden Zustand und dem zentrifugalkraftentkoppelnden Zustand wurden bislang keine näheren Angaben gemacht.

So sieht eine vorteilhafte Lösung vor, dass die Orbitalbahnausgleichsmasse in dem zentrifugalkraftentkoppelnden Zustand der Kopplungseinheit mit ihrem Massenschwerpunkt im Abstand von der Massenausgleichsebene steht und in dem zentrifugalkraftkoppelnden Zustand der Kopplungseinheit mit ihrem Massenschwerpunkt nahe der oder noch besser in der Massenausgleichsebene liegt.

Diese Lösung hat den großen Vorteil, dass dadurch bei niedrigen Drehzahlen eine geringe Unwucht dadurch besteht, dass der Massenschwerpunkt der Orbitalbahnausgleichsmasse nicht in der Massenausgleichsebene liegt, diese Unwucht ist jedoch von geringer Relevanz.

Dagegen hat diese Lösung den großen Vorteil, dass bei höheren Drehzahlen in dem zentrifugalkraftkoppelnden Zustand der Kopplungseinheit der Massenschwerpunkt der Orbitalbahnausgleichsmasse nahe der oder bevorzugt in der Massenausgleichsebene liegt und somit ein optimaler Massenausgleich zur Verfügung steht.

Darüber hinaus ist bei der erfindungsgemäßen Lösung vorgesehen, dass zwischen der Antriebswelle und der Orbitalbahnausgleichsmasse eine erste Bewegungsbegrenzungseinheit wirksam ist.

Mit dieser ersten Begrenzungseinheit lässt sich ein Positionsbereich der Orbitalbahnausgleichsmasse relativ zur Antriebswelle und relativ zum Verdichterkörper in einfacher Weise vorgeben.

Eine besonders günstige Lösung sieht vor, dass die Mittelachse der Antriebswelle und eine Mittelachse des bewegbaren zweiten Verdichterkörpers eine durch diese hindurchverlaufende Massenausgleichsebene festlegen und dass die erste Bewegungsbegrenzungseinheit die Orbitalbahnausgleichsmasse auf einer der Exzenterantriebsachse gegenüberliegenden Seite einer senkrecht zur Massenausgleichsebene und durch die Mittelachse der Antriebswelle verlaufenden geometrischen Querebene hält.

Insbesondere ist vorzugsweise vorgesehen, dass die erste Bewegungsbegrenzungseinheit die Orbitalbahnausgleichsmasse so ausrichtet, dass ein Massenschwerpunkt derselben innerhalb eines sich über die Massenausgleichsebene hinweg und beiderseits derselben erstreckenden Unwuchttoleranzbereichs bleibt, so dass sich durch die erste Bewegungsbegrenzungseinheit zu große durch die Orbitalbahnausgleichsmasse ausgelöste Unwuchten verhindern lassen.

Eine besonders einfache Lösung hierzu sieht vor, dass die erste Bewegungsbegrenzungseinheit eine freie Drehbarkeit des Führungskörpers um die Exzenterantriebsachse in einem Winkelbereich von 0,5° (Winkelgrad) bis 5° (Winkelgrad) zulässt.

Hinsichtlich der Realisierung der ersten Bewegungsbegrenzungseinheit sind ebenfalls die unterschiedlichsten Möglichkeiten denkbar.

So sieht eine vorteilhafte Lösung vor, dass die erste Bewegungsbegrenzungseinheit durch ein am Orbitalbahnausgleichselement, insbesondere an dessen Führungskörper, oder an der Antriebswelle gehaltenes erstes Anschlagelement und ein mit dem ersten Anschlagelement zusammenwirkendes, insbesondere dieses aufnehmendes, an der Antriebswelle beziehungsweise der Orbitalbahnausgleichsmasse, insbesondere deren Führungskörper, angeordnetes zweites Anschlagelement gebildet ist.

Hinsichtlich der Lagerung der Orbitalbahnausgleichsmasse wurden im Zusammenhang mit der bisherigen Beschreibung der erfindungsgemäßen Lösung keine näheren Angaben gemacht.

So sieht eine vorteilhafte Lösung vor, dass die Orbitalbahnausgleichsmasse mit einem Führungskörper um die Exzenterachse drehbar gelagert ist.

Im einfachsten Fall ist dabei der Führungskörper fest mit der Orbitalbahnausgleichsmasse verbunden.

Eine besonders einfache und robuste konstruktive Realisierung sieht vor, dass die Orbitalbahnausgleichsmasse durch einen mit dem Mitnehmer und der Antriebswelle zusammenwirkenden Exzenterantriebszapfen um die Exzenterachse drehbar gelagert ist.

Im einfachsten Fall ist dabei vorgesehen, dass der Exzenterantriebszapfen eine Zapfenaufnahme des Führungskörpers durchsetzt.

Eine weitere vorteilhafte Lösung sieht vor, dass die Orbitalbahnausgleichsmasse mittels des Führungskörpers mit der Antriebswelle zusammenwirkt und an der Antriebswelle geführt ist und somit in definierter Ausrichtung relativ zur Antriebswelle so geführt werden kann.

Diese Lösung schafft eine zusätzliche Entlastung des Exzenterantriebszapfens, dadurch, dass nunmehr noch eine zusätzliche Führung des Führungskörpers relativ zur Antriebswelle möglich ist.

Somit dient die Einwirkung des Exzenterantriebszapfens auf den Führungskörper im Wesentlichen dazu, den Führungskörper mit der Orbitalbahnausgleichsmasse so zu bewegen, dass die Orbitalbahnausgleichsmasse der Orbitalbahn des Mitnehmers folgt und den erforderlichen Massenausgleich herstellt.

Insbesondere ist es dabei günstig, wenn die Orbitalbahnausgleichsmasse durch den an der Antriebswelle angreifenden Führungskörper auf einer Bahn geführt ist, die in einer Bahnebene verläuft, welche parallel zu einer senkrecht zur Mittelachse der Antriebswelle verlaufenden Ausrichtebene verläuft.

Damit wird durch die Wechselwirkung zwischen dem Führungskörper und der Antriebswelle erreicht, dass gegebenenfalls noch auftretende Kippmomente von der Orbitalbahnausgleichsmasse mittels des Führungskörpers auf die Antriebswelle übertragen werden und somit im Wesentlichen keine auf die Exzenterantriebswelle wirkende Kippmomente erzeugen.

Die Führung des Führungskörpers an der Antriebswelle lässt sich in unterschiedlichster Art und Weise realisieren.

Eine günstige Lösung sieht vor, dass der Führungskörper mit einer Führungsfläche an einer Ausrichtfläche der Antriebswelle geführt ist.

Hinsichtlich der an der Antriebswelle vorgesehenen Ausrichtfläche wäre es beispielsweise denkbar, die Ausrichtfläche an einem Bund der Antriebswelle anzuordnen.

Eine besonders einfache und auch hinsichtlich der Führung des Führungskörpers stabile Lösung sieht vor, dass die an der Antriebswelle vorgesehene Ausrichtfläche eine Stirnfläche der Antriebswelle ist.

Ferner lässt sich der Führungskörper optimal an der Ausrichtfläche abstützen, wenn der Führungskörper die Ausrichtfläche übergreifend angeordnet ist.

Hinsichtlich der Anordnung des Führungskörpers ist es ferner aus räumlichen Gründen günstig, wenn der Führungskörper zwischen der Ausrichtfläche der Antriebswelle und dem Mitnehmer angeordnet ist.

In diesem Fall besteht die Möglichkeit trotz des Vorsehens des Führungskörpers den Exzenterantrieb räumlich klein bauend auszuführen.

Besonders günstig ist es, wenn dabei der Führungskörper plattenförmig ausgebildet ist, das heißt in Richtung der Mittelachsen eine bezogen auf seine Ausdehnung quer zur Mittelachse möglichst geringe Ausdehnung aufweist.

Um die Führung des Führungskörpers durch die Antriebswelle sicherzustellen und insbesondere in möglichst allen Betriebszuständen zu gewährleisten ist vorzugsweise vorgesehen, dass der Führungskörper relativ zur Antriebswelle durch eine Axialführung geführt ist.

Insbesondere ist dabei die Axialführung so ausgebildet, dass diese die Führungsfläche des Führungskörpers in Anlage an der Ausrichtfläche der Antriebswelle hält, um eine ausreichend präzise Führung des Führungskörpers und somit der Orbitalbahnausgleichsmasse relativ zur Antriebswelle zu gewährleisten.

Die Axialführung kann dabei in unterschiedlichster Art und Weise ausgebildet sein.

Vorzugsweise ist die Axialführung so ausgebildet, dass sie ein den Führungskörper auf einer der Führungsfläche gegenüberliegenden Seite beaufschlagendes Element umfasst.

Die eingangs genannte Aufgabe wird ferner alternativ oder ergänzend zu den bislang beschriebenen Lösungen dadurch gelöst, dass der Exzenterantrieb den den Mitnehmer antreibenden Exzenterantriebszapfen und einen die Orbitalbahnausgleichsmasse mit dem Mitnehmer koppelnden Kopplungskörper aufweist.

Besonders vorteilhaft ist es in diesem Zusammenhang, wenn der Kopplungskörper auch einen Massenausgleichskörper darstellt. Mit dieser Lösung lässt sich insbesondere die durch den Exzenterantriebszapfen bedingte und zur Massenausgleichsebene asymmetrische Unwucht des Exzenterantriebszapfen in einfacher Weise kompensieren und somit die Laufruhe des Kompressors verbessern.

Eine besonders vorteilhafte Lösung sieht vor, dass der Exzenterantrieb einen den Mitnehmer antreibenden Exzenterantriebszapfen und einen die Orbitalbahnausgleichsmasse mit dem Mitnehmer koppelnden Kopplungskörper aufweist.

Besonders vorteilhaft ist es in diesem Zusammenhang, wenn der Kopplungskörper auch einen Massenausgleichskörper darstellt. Mit dieser Lösung lässt sich insbesondere die durch den Exzenterantriebszapfen bedingte und zur Massenausgleichsebene asymmetrische Unwucht des Exzenterantriebszapfen in einfacher Weise kompensieren und somit die Laufruhe des Kompressors verbessern.

Ferner sieht eine vorteilhafte Weiterbildung der erfindungsgemäßen Lösung vor, dass der Kopplungszapfen an dem Führungskörper festsitzend angeordnet ist und in die Ausnehmung im Mitnehmer eingreift.

Weitere Merkmale und Vorteile der Erfindung sind Gegenstand der nachfolgenden Beschreibung sowie der zeichnerischen Darstellung einiger Ausführungsbeispiele.

In den Zeichnungen zeigen:
- Fig. 1: eine perspektivische Darstellung eines ersten Ausführungsbeispiels eines erfindungsgemäßen Kompressors;
- Fig. 2: einen Längsschnitt längs Linie 2-2 in Fig. 4;
- Fig. 3: eine schematische Darstellung von ineinandergreifenden Spiralrippen und der orbitierenden Bewegung einer der Spiralrippen und eine Darstellung der Orbitalbahn der bewegbaren Spiralrippe relativ zur stationären Spiralrippe;
- Fig. 4: einen Schnitt längs Linie 4-4 in Fig. 2;
- Fig. 5: einen Schnitt längs Linie 5-5 in Fig. 2;
- Fig. 6: eine vergrößerte Darstellung eines Bereichs A in Fig. 5;
- Fig. 7: einen Schnitt längs Linie 7-7 in Fig. 2;
- Fig. 8: eine Explosionsdarstellung eines Zusammenwirkens zwischen einem Exzenterantriebszapfen, einer Orbitalbahnausgleichsmasse einem Mitnehmer bei dem erfindungsgemäßen Kompressor und einer Positioniervorrichtung;
- Fig. 9: eine schematische geometrische Darstellung der relativen Lage der Mittelachsen der Verdichterkörper und einer Exzenterzapfenachse;
- Fig. 10: eine Draufsicht auf einen Führungskörper mit der Orbitalbahnausgleichsmasse in seiner Position auf der Antriebswelle mit einem den Führungskörper durchgreifendem Exzenterantriebszapfen und einem Kopplungszapfen entsprechend Linie 10-10 in Fig. 11;
- Fig. 11: einen vergrößerten Schnitt längs Linie 11-11 in Fig. 10;
- Fig. 12: einen Schnitt längs Linie 12-12 in Fig. 10;
- Fig. 13: einen Schnitt ähnlich Fig. 10 bei aktiver erster Bewegungsbegrenzungseinheit;
- Fig. 14: einen Schnitt ähnlich Fig. 10 bei inaktiver erster Bewegungsbegrenzungseinheit;
- Fig. 15: einen Schnitt längs Linie 15-15 in Fig. 11 im Bereich einer Mitnehmeraufnahme des bewegbaren Verdichterkörpers mit einem Mitnehmer in einem zentrifugalkraftkoppelnden Zustand einer Kopplungseinheit;
- Fig. 16: eine Darstellung ähnlich Fig. 9 zur Erläuterung der Verhältnisse gemäß Fig. 15;
- Fig. 17: einen Schnitt ähnlich Fig. 15 in einem zentrifugalkraftentkoppelnden Zustand der Kopplungseinheit;
- Fig. 18: eine Darstellung ähnlich Fig. 9 zur Erläuterung der Verhältnisse in Fig. 17;
- Fig. 19: eine vergrößerte perspektivische Ansicht der Antriebswelle mit der Positioniervorrichtung im zusammengebauten Zustand und;
- Fig. 20: einen Schnitt längs Linie 20-20 in Fig. 19.

Ein in Fig. 1 dargestelltes erstes Ausführungsbeispiel eines als Ganzes mit 10 bezeichneten erfindungsgemäßen Kompressors für ein gasförmiges Medium, insbesondere ein Kältemittel, umfasst ein als Ganzes mit 12 bezeichnetes Kompressorgehäuse, welches einen ersten endseitigen Gehäuseabschnitt 14, einen zweiten endseitigen Gehäuseabschnitt 16 und einen zwischen den endseitigen Gehäuseabschnitten 14 und 16 angeordneten Zwischenabschnitt 18 aufweist.

Wie in Fig. 2 bis Fig. 7 dargestellt, ist in dem ersten Gehäuseabschnitt 14 eine als Ganzes mit 22 bezeichnete Spiralverdichtereinheit vorgesehen, welche einen ersten im Kompressorgehäuse 12, insbesondere in dem ersten Gehäuseabschnitt 14, stationär angeordneten Verdichterkörper 24 sowie einen zweiten relativ zum stationär angeordneten Verdichterkörper 24 bewegbaren Verdichterkörper 26 aufweist.

Der erste Verdichterkörper 24 umfasst eine Verdichterkörperbasis 32, über welcher sich eine erste Spiralrippe 34 erhebt und der zweite Verdichterkörper 26 umfasst ebenfalls eine Verdichterkörperbasis 36, über welcher sich eine zweite Spiralrippe 38 erhebt.

Die Verdichterkörper 24 und 26 sind relativ zueinander so angeordnet, dass die Spiralrippen 34, 38 ineinander greifen um, wie in Fig. 3 dargestellt, zwischen sich mindestens eine, vorzugsweise mehrere Verdichterkammern 42 zu bilden, in welchen ein Verdichten des gasförmigen Mediums, beispielsweise von Kältemittel, dadurch erfolgt, dass der zweite Verdichterkörper 26 sich mit seiner Mittelachse 46 um eine Mittelachse 44 des ersten Verdichterkörpers 24 auf einer Orbitalbahn 48 mit einem Verdichterorbitalbahnradius VOR bewegt, wobei das Volumen der Verdichterkammern 42 verkleinert wird und letztlich verdichtetes gasförmiges Medium durch einen zentralen Auslass 52 (Fig. 2) austritt, während anzusaugendes gasförmiges Medium durch sich umfangseitig öffnende Verdichterkammern 42 radial außenliegend bezogen auf die Mittelachse 44 angesaugt wird.

Die Abdichtung der Verdichterkammern 42 relativ zueinander erfolgt insbesondere auch dadurch, dass die Spiralrippen 34, 38 stirnseitig mit Axialdichtelementen 54 bzw. 58 versehen sind, die an der jeweiligen Bodenfläche 62, 64 des jeweils anderen Verdichterkörpers 26, 24 dichtend anliegen, wobei die Bodenflächen 62, 64 durch die jeweilige Verdichterkörperbasis 36 bzw. 32 gebildet werden und jeweils in einer senkrecht zur Mittelachse 44 verlaufenden Ebene liegen.

Die Spiralverdichtereinheit 22 ist als Ganzes in einem ersten Gehäusekörper 72 des Kompressorgehäuses 12 aufgenommen, welcher einen stirnseitigen Deckelabschnitt 74 sowie einen den stirnseitigen Deckelabschnitt 74 einstückig angeformten zylindrischen Ringabschnitt 76 aufweist, welcher seinerseits mit einem Ringansatz in einen Hülsenkörper 82 des Gehäusekörpers 72 eingreift, der an einen den Zwischenabschnitt 18 bildenden zentralen Gehäusekörper 84 angeformt ist, wobei der zentrale Gehäusekörper 84 auf einer dem ersten Gehäusekörper 72 gegenüberliegenden Seite durch einen zweiten Gehäusekörper 86 abgeschlossen ist, der eine Einlasskammer 88 für das gasförmige Medium bildet.

Der Hülsenkörper 82 umschließt dabei die Spiralverdichtereinheit 22, deren erster Verdichterkörper 24 sich mit an die Verdichterkörperbasis 32 angeformten Stützfingern 92 auf einer Anlagefläche 94 im Gehäusekörper 72 abstützt.

Insbesondere wird der erste Verdichterkörper 24 in dem Gehäusekörper 72 gegen alle Bewegungen parallel zur Auflagefläche 94 unbeweglich fixiert.

Damit ist der erste Verdichterkörper 24 innerhalb des ersten Gehäusekörpers 72 und somit auch innerhalb des Kompressorgehäuses 12 in einer exakt definierten Position stationär fixiert.

Der zweite bewegbare Verdichterkörper 26, der sich auf der Orbitalbahn 48 um die Mittelachse 44 relativ zum ersten Verdichterkörper 24 bewegen muss, ist bezogen auf die Mittelachse 44 in axialer Richtung durch eine als Ganzes mit 96 bezeichnete Axialführung geführt, welche die Verdichterkörperbasis 36 an einer der Spiralrippe 38 abgewandten Unterseite 98, und zwar im Bereich einer Axialstützfläche 102, abstützt und führt, so dass die Verdichterkörperbasis 36 des zweiten Verdichterkörpers 26 relativ zum stationär in dem Kompressorgehäuse 12 positionierten ersten Verdichterkörper 24 und in Richtung parallel zur Mittelachse 44 derart abgestützt ist, dass die Axialdichtelemente 58 auf der Bodenfläche 64 verbleiben und nicht von dieser abheben, wobei gleichzeitig die Verdichterkörperbasis 36 mit der Axialstützfläche 102 sich quer zur Mittelachse 44 gleitend relativ zur Axialführung 96 bewegen kann (Fig. 2 und 4).

Hierzu ist, wie in Fig. 2 dargestellt, die Axialführung 96 gebildet durch ein Trägerelement 112, das eine der Axialstützfläche 102 (Fig. 2, 5) zugewandte Trägerfläche 114 aufweist, auf welcher jedoch nicht die Verdichterkörperbasis 36 mit der Axialstützfläche 102 aufliegt, sondern auf welcher ein als Ganzes mit 116 bezeichneter insbesondere plattenförmig ausgebildeter Gleitkörper 116 mit einer Gleitauflagefläche 118 aufliegt, wobei der Gleitkörper 116 mit einer der Gleitauflagefläche 118 gegenüberliegenden Gleitstützfläche 122 (Fig. 2 und 5) die Axialstützfläche 102 (Fig. 2 und 4) gegen Bewegungen parallel zur Mittelachse 44 abstützt jedoch gleitend hinsichtlich Bewegungen quer zur Mittelachse 44 abgestützt führt.

Damit wird eine Axialbewegung des zweiten Verdichterkörpers 26 in Richtung der Mittelachse 44 verhindert, eine Bewegung in einer Ebene quer, insbesondere senkrecht, zur Mittelachse 44 jedoch ermöglicht.

Die Axialführung 96 gemäß der vorliegenden Erfindung sieht dabei vor, dass bei einer Bewegung des zweiten Verdichterkörpers 26 auf der Orbitalbahn 48 um die Mittelachse 44 des ersten Verdichterkörpers 24 einerseits der zweite Verdichterkörper 26 mit der Verdichterkörperbasis 36 und dessen Axialstützfläche 102 sich relativ zum Gleitkörper 116 bewegt, wobei sich andererseits der Gleitkörper 116 seinerseits wiederum relativ zum Trägerelement 118 bewegt.

Somit findet ein Gleiten zwischen der Verdichterkörperbasis 36 und dem Gleitkörper 116 durch eine Bewegung der Axialstützfläche 102 relativ zur Gleitstützfläche 122 des Gleitkörpers 116 statt und außerdem erfolgt ein Gleiten der Gleitauflagefläche 118 des Gleitkörpers 116 relativ zur Trägerfläche 114 des Trägerelements 112.

Um die begrenzte zweidimensionale Bewegbarkeit des Gleitkörpers 116 parallel zu einer zur Mittelachse 44 senkrechten Ebene relativ zum Trägerelement 112 vorzugeben, ist der Gleitkörper 116 durch eine in Fig. 5 und 6 dargestellte und als Ganzes mit 132 bezeichnete Führung mit Spiel relativ zum Trägerelement 112 geführt, wobei die Führung mit Spiel 132 eine im Gleitkörper 116 vorgesehene Führungsausnehmung 134 umfasst, die einen Durchmesser DF aufweist, sowie einen in dem Trägerelement 112 verankerten Führungsstift 136 umfasst, dessen Durchmesser DS kleiner ist als der Durchmesser DF, so dass die Hälfte der Differenz DF-DS einen Führungsorbitalradius definiert, mit welchem der Gleitkörper 116 eine orbitierende Bewegung relativ zum Trägerelement 112 durchführen kann.

Durch die Bewegungen des Gleitkörpers 116 erfolgt ein Aufbau eines ausreichenden Schmierfilms zwischen der Axialstützfläche 102 der Verdichterkörperbasis 36 und der Gleitstützfläche 122 des Gleitkörpers 116 sowie der Trägerfläche 114 und der Gleitauflagefläche 118.

Für einen stabilen Schmierfilm ist es ausreichend, wenn der Führungsorbitalradius FOR das 0,01-fache des Verdichterorbitalradius oder mehr, insbesondere das 0,05-fache des Verdichterorbitalradius oder mehr, beträgt.

Ferner ist beispielsweise aufgrund der Tatsache, dass das Trägerelement 112 zumindest im Bereich der Trägerfläche 114 aus einer Aluminiumlegierung hergestellt ist, zusätzlich eine verbesserte Schmierung dadurch sichergestellt, dass Schmiermittel in die Poren des Trägerelements 112 eintritt und somit über die beispielsweise vorgesehene Oberflächenstrukturen des Trägerelements 112 im Bereich der Trägerfläche 114 zum Aufbau des Schmierfilms in dem Zwischenraum zur Verfügung steht.

Dadurch, dass der Gleitkörper 116 selbst als plattenförmiges, ringförmiges Teil aus Federstahl ausgebildet ist und somit die der Trägerfläche 114 zugewandte Gleitauflagefläche 118 eine glatte Federstahloberfläche darstellt, wird die Ausbildung des Schmierfilms zusätzlich gefördert.

Ferner hat die Werkstoffpaarung aus der Aluminiumlegierung, die im Bereich der Trägerfläche 114 weicher ist als Federstahl, und dem Federstahl im Bereich der Gleitauflagefläche 118 aufgrund der Verschleißfestigkeit vorteilhafte Dauerlaufeigenschaften.

Bei der erfindungsgemäßen Lösung ist das Trägerelement 112 nicht nur mit der Trägerfläche 114 versehen, auf welcher der Gleitkörper 116 aufliegt, sondern auch mit den Auflageflächen 94 auf denen sich die Stützfinger 92 des ersten Verdichterkörpers 24 abstützen.

Damit besteht die Möglichkeit, die Position des ersten Verdichterkörper 24 und die Position des zweiten Verdichterkörper 26 in Richtung der Mittelachse 44 relativ zueinander durch geeignete Ausbildung des Trägerelements 112 festzulegen, wobei dies insbesondere durch eine einzige Fläche des Trägerelements 112, welche sowohl die Trägerfläche 114 als auch die Auflageflächen 94 umfasst, erfolgt.

Ferner erfolgt (wie in Fig. 2 und 4 bis 6 dargestellt) die drehfeste Festlegung der Stützfinger 92 relativ zum Trägerelement 112 durch sowohl das Trägerelement 112 als auch die Stützfinger 92 durchsetzende Positionierstifte 142.

Das Trägerelement 112 ist ferner sowohl axial in Richtung der Mittelachse 44 als auch gegen Drehbewegungen um die Mittelachse 44 festsitzend in den Gehäusekörper 72 angeordnet.

Um ferner den Aufbau eines Schmierfilms aus Schmiermittel zwischen der Gleitstützfläche 122 und der Axialstützfläche 102 sicherzustellen, ist die Verdichterkörperbasis 36 in einem radial innenliegenden Randbereich 152 und in einem radial außenliegenden Randbereich 154 mit einer relativ zur Axialstützfläche 102 geneigt verlaufenden und gegenüber Axialstützfläche 102, zurückgesetzt verlaufenden Randfläche 156 bzw. 158 versehen, die zusammen mit der Gleitauflagefläche 122 zu einem sich keilförmig radial nach außen oder radial nach innen öffnenden Zwischenraum führt, welcher den Zutritt von Schmiermittel erleichtert.

Ferner wird der Aufbau des Schmierfilms zwischen der Gleitstützfläche 122 und der Axialstützfläche 102 dadurch gefördert, dass die Gleitstützfläche 122 und die Axialstützfläche 102, in dem Überlappungsbereich in dem sie zusammenwirken als zusammenhängende, das heißt in Umlaufrichtung U um die Mittelachse und in ihrer gesamten radialen Ausdehnung nicht unterbrochene Ringflächen 124 bzw. 126 ausgebildet sind, wobei sich insbesondere die Ringfläche 126 der Axialstützfläche 102 von einer Innenkontur IK mit einem Radius IR derselben ausgehend bis zu einer Außenkontur AK erstreckt, wobei der Radius IR weniger als zweidrittel eines Außenradius AR beträgt.

Ferner ist die Ringfläche 124 der Gleitstützfläche 122 so dimensioniert, dass die Ringfläche 126 der Axialstützfläche 102 bei allen Relativbewegungen zur Gleitstützfläche 122 stets vollflächig auf dieser aufliegt.

Wie in den Fig. 2 bis 6 dargestellt, liegen die Axialstützfläche 102 und die mit dieser zusammenwirkende Gleitstützfläche 122 sowie die Trägerfläche 114 und die mit dieser zusammenwirkende Gleitauflagefläche 118 alle radial innerhalb von einer mehrere Kupplungselementensätze 162 aufweisende Kupplung 164, die in gleichen radialen Abständen von der Mittelachse 44 und in gleichen Winkelabständen in der Umlaufrichtung U um die Mittelachse 44 angeordnet sind und zusammen eine Kupplung 164 bilden, welche eine Selbstrotation des zweiten bewegbaren Verdichterkörpers 26 verhindert.

Jeder dieser Kupplungselementensätze 162 umfasst, wie in den Fig. 2, 6 und 7 dargestellt, als erstes Kupplungselement 172 einen Stiftkörper 174, welcher eine zylindrische Mantelfläche 176 aufweist und mit dieser zylindrischen Mantelfläche 176 in ein zweites Kupplungselement 182 eingreift.

Das zweite Kupplungselement 182 wird durch einen Ringkörper 184 gebildet, welcher eine zylindrische Innenfläche 186 und eine zylindrische Außenfläche 188 aufweist, die koaxial zueinander angeordnet sind.

Dieses zweite Kupplungselement 182 wird in einem dritten Kupplungselement 192 geführt, welches als eine in dem Trägerelement 112 vorgesehene Aufnahme 194 für den Ringkörper 184 ausgebildet ist und welches eine zylindrische Innenwandfläche 196 aufweist.

Dabei ist insbesondere ein Durchmesser DI der Innenwandfläche 196 größer als ein Durchmesser DRA der zylindrischen Außenfläche 188 des Ringkörpers 184 und ein Durchmesser DRI der zylindrischen Innenfläche 186 zwangsläufig kleiner als der Durchmesser DRA der zylindrischen Außenflächen 188 des Ringkörpers 184, wobei außerdem der Durchmesser DRI der zylindrischen Innenfläche 186 größer ist als ein Durchmesser DSK der zylindrischen Mantelfläche 176 des Stiftkörpers 174.

Somit bildet jeder Kupplungselementensatz 162 seinerseits eine Orbitalführung, deren maximaler Orbitalradius OR für die orbitierende Bewegung DI/2-(DRA-DRI)/2-DSK/2 entspricht.

Durch die Dimensionierung des Orbitalradius OR der Kupplungselementensätze 162 derart, dass dieser geringfügig größer ist als der Verdichterorbitalbahnradius VOR, definiert durch die Verdichterkörper 24 und 26 der Spiralverdichtereinheit 22, erfolgt eine Führung des bewegbaren Verdichterkörpers 26 relativ zum stationären Verdichterkörper 24 durch die Kupplung 164 dergestalt, dass, jeweils einer der Kupplungselementensätze 162 wirksam ist, um die Selbstrotation des zweiten bewegbaren Verdichterkörpers 26 zu verhindern, wobei beispielsweise bei sechs Kupplungselementensätzen 162 nach Durchlaufen eines Winkelbereichs von 60° die Wirksamkeit eines jeden Kupplungselementensatzes 162 von einem Kupplungselementensatz 162 zum in Drehrichtung nächstfolgenden Kupplungselementensatz 162 wechselt.

Aufgrund der Tatsache, dass jeder Kupplungselementensatz 162 drei Kupplungselemente 172, 182 und 192 aufweist und insbesondere ein Ringkörper 184 zwischen dem jeweiligen Stiftkörper 174 und der jeweiligen Aufnahme 194 wirksam ist, wird einerseits die Verschleißfestigkeit der Kupplungselementensätze 162 verbessert, andererseits die Schmierung im Bereich derselben verbessert und darüber hinaus auch noch die Geräuschbildung durch die Kupplungselementensätze 162 reduziert, die durch den Wechsel der Wirksamkeit von einem Kupplungselementensatz 162 zum anderen Kupplungselementensatz 162 entsteht.

Dabei ist es insbesondere essentiell, dass die Kupplungselementensätze 162 eine ausreichende Schmierung erfahren, insbesondere eine Schmierung zwischen der zylindrischen Mantelfläche 176 des Stiftkörpers 174 und der zylindrischen Innenfläche 186 des Ringkörpers 184 sowie eine Schmierung zwischen der zylindrischen Außenfläche 188 des Ringkörpers 184 und der zylindrischen Innenwandfläche 196 der Aufnahme 194.

Zur optimalen Schmierung der Kupplungselementensätze 162 sind die Aufnahmen 194 in dem Trägerelement 112 in axialer Richtung beidseitig offen, wobei die Ringkörper 184 durch auf ihren dem zweiten Verdichterkörper 26 abgewandten Seiten durch ein radial nach innen überstehenden Anschlagelement 198 gehalten sind.

Außerdem sind in dem Trägerelement 112 noch weitere Durchgangsöffnungen 202, 204 vorgesehen, die einen Durchtritt von Schmiermittel und angesaugtem Kältemittel erlauben.

Zur Aufnahme der als Stiftkörper 174 ausgebildeten Kupplungselemente 172 ist die Verdichterkörperbasis 36 mit sternförmigen sich radial nach außen erstreckenden Fortsätzen 212 versehen, die in Zwischenräume 214 zwischen in einer Umlaufrichtung U um die Mittelachse 44 aufeinanderfolgenden Stützfingern 92 eingreifen, so dass die Kupplungselemente 172 ebenfalls in diesen Zwischenräumen 214 liegen und damit innerhalb des Gehäusekörpers 72 in einem möglichst großen radialen Abstand von der Mittelachse 44 angeordnet sind (Fig. 7).

Diese durch den möglichst großen radialen Abstand der Kupplungselemente 172 vorgegebene Positionierung der Kupplungselementensätze 162 in einem ebenfalls möglichst großen radialen Abstand von der Mittelachse 44 hat den Vorteil, dass dadurch aufgrund des großen Hebelarms die auf die Kupplungselementensätze 162 wirkenden Kräfte so klein wie möglich gehalten werden können, was sich vorteilhaft auf die Bauteildimensionierung auswirkt.

Das erfindungsgemäße Konzept der Schmierung der Axialführung 96 und der Kupplungselementensätze 162 ist insbesondere dann vorteilhaft, wenn die Mittelachsen 44 und 46 der Verdichterkörper 24 und 26 im Normalfall liegend, das heißt maximal mit einem Winkel von 30° zu einer Horizontalen, verlaufen, wobei sich in dem Kompressorgehäuse 12, insbesondere im Bereich des ersten Gehäusekörpers 72 an einer in Schwerkraftrichtung tiefstliegenden Stelle ein Schmiermittelbad 210 ausbildet, aus dem im Betrieb Schmiermittel aufgewirbelt und dabei in der beschriebenen Art und Weise aufgenommen und verteilt wird.

Der Antrieb des bewegbaren Verdichterkörpers 24 erfolgt (wie in Fig. 2 dargestellt) durch einen als Ganzes mit 222 bezeichneten Antriebsmotor, beispielsweise einen Elektromotor, welcher insbesondere einen in dem zentralen Gehäusekörper 84 gehaltenen Stator 224 und einen innerhalb des Stators 224 angeordneten Rotor 226 aufweist, der auf einer Antriebswelle 228 angeordnet ist, die koaxial zur Mittelachse 44 des stationären Verdichterkörpers 24 verläuft.

Die Antriebswelle 228 ist einerseits in einer zwischen dem Antriebsmotor 222 und der Spiralverdichtereinheit 22 und in dem zentralen Gehäusekörper 84 angeordneten verdichterzugewandten Lagereinheit 232 gelagert und andererseits in einer verdichterabgewandten Lagereinheit 234, welche auf einer der Lagereinheit 232 gegenüberliegenden Seite des Antriebsmotors 222 angeordnet ist.

Die verdichterabgewandte Lagereinheit 234 ist dabei beispielsweise in dem zweiten Gehäusekörper 86 gelagert, welcher den zentralen Gehäusekörper 84 auf einer dem ersten Gehäusekörper 72 gegenüberliegenden Seite abschließt.

Von der vom zweiten Gehäusekörper 86 gebildeten Einlasskammer 88 strömt dabei angesaugtes Medium, insbesondere das Kältemittel, durch den Antriebsmotor 222 in Richtung der verdichterzugewandten Lagereinheit 232, umströmt diese und strömt dann in Richtung der Spiralverdichtereinheit 22.

Die Antriebswelle 228 treibt über einen als Ganzes mit 242 bezeichneten Exzenterantrieb den bewegbaren Verdichterkörper 26 an, der sich orbitierend um die Mittelachse 44 des stationären Verdichterkörpers 24 bewegt.

Der Exzenterantrieb 242 umfasst insbesondere einen in der Antriebswelle 228 gehaltenen, vorzugsweise fest in diese eingesetzten, Exzenterantriebszapfen 244, welcher einen Mitnehmer 246 auf der Orbitalbahn 48 um die Mittelachse 44 bewegt, der seinerseits durch eine drehbare Aufnahme des Exzenterantriebszapfens 244 in einer Antriebszapfenaufnahme 247 im Mitnehmer 246 um eine Exzenterachse 245 drehbar an dem Exzenterantriebszapfen 244 gelagert ist und außerdem um die Mittelachse 46 des orbitierend bewegbaren Verdichterkörpers 26 drehbar in einem Drehlager 248, insbesondere einem als Festlager ausgebildeten Wälzkörperlager, gelagert ist, wobei das Drehlager 248 ein Drehen des Mitnehmers 246 relativ zu dem orbitierend bewegbaren Verdichterkörper 26 um die Mittelachse 46 erlaubt, wie in Fig. 7 und 8 dargestellt.

Zur Aufnahme des Drehlagers 248 ist, wie in den Fig. 11 dargestellt, der zweite Verdichterkörper 26 mit einer integrierten Mitnehmeraufnahme 249 versehen, welche das Drehlager 248 aufnimmt.

Die Mitnehmeraufnahme 249 ist dabei relativ zu der Flachseite 98 der Verdichterkörperbasis 36 zurückgesetzt und somit in der Verdichterkörperbasis 36 integriert angeordnet, so dass die auf den bewegbaren Verdichterkörper 26 wirkenden Antriebskräfte auf einer der Spiralrippe 38 zugewandten Seite der Flachseite 98 der Verdichterkörperbasis 36 wirksam sind und somit mit geringem Kippmoment den bewegbaren Verdichterkörper 26 antreiben, der durch die Axialführung 96 in Richtung der Mittelachse 44 gesehen zwischen der Mitnehmeraufnahme 249 und dem Antriebsmotor 222 an der Axialstützfläche 102 axial abgestützt und quer zur Mittelachse 44 bewegbar geführt ist.

Bei der erfindungsgemäßen Lösung ist die Mitnehmeraufnahme 249, wie in den Fig. 2 und 11 dargestellt von der in radialer Richtung zur Mittelachse 46 außenliegenden Axialstützfläche 102 umgeben und die Axialstützfläche 102 ist ihrerseits von den in radialer Richtung zur Mittelachse 44 außenliegenden Kupplungselementsätzen 162 der die Selbstdrehung des zweiten Verdichterkörpers 26 verhindernden Kupplung 164 umgeben.

Durch die Drehbarkeit des Mitnehmers 246 um die Exzenterachse 245 und um die Mittelachse 46 ist, wie in Fig. 9 dargestellt, insbesondere der Verdichterorbitalradius VOR, definiert durch den Abstand der Mittelachse 46 des bewegbaren Verdichterkörpers 24 von der Mittelachse 44 des stationären Verdichterkörpers 24 und der Antriebswelle 228, variabel einstellbar, so dass sich der bewegbare Verdichterkörper 26, und somit auch die Mittelachse 46, jeweils so weit von der Mittelachse 44 weg radial nach außen bewegen kann, dass die Spiralrippen 34, 38 kraftbeaufschlagt im Berührungspunkt 322 aneinander anliegen und die Verdichterkammern 42 dicht abschließen.

Hierzu ist insbesondere der Abstand der Exzenterachse 245 von der Mittelachse 44 des stationären Verdichterkörpers 24 größer gewählt als der vorgesehene Verdichterorbitalradius VOR, das heißt, der Abstand der Mittelachsen 44 und 46 voneinander, und so groß dass die Exzenterachse 245 außerhalb einer durch die beiden Mittelachsen 44 und 46 hindurch verlaufenden Mittelachsenebene ME und entgegengesetzt zu einer Drehrichtung D der Antriebswelle 228 im Abstand von dieser liegt (Fig. 9).

Aufgrund dieser Anordnung der Mittelachsen 44 und 46 und der Exzenterachse 245 bewirkt die daraus resultierende exzentrische Einwirkung des Exzenterantriebszapfens 244 auf den Mitnehmer 246, eine Kraft FA, welche bezogen auf die Mittelachse 46 des Mitnehmers 246 zu einer auf die Mittelachse 46 wirkenden und den Mitnehmer 246 mitsamt dem bewegbaren Verdichterkörper 26 radial zur Mittelachse 44 nach außen bewegenden Kraft FC führt, die in der durch die Mittelachse 44 und die Mittelachse 46 verlaufenden Mittelachsenebene ME wirkt und die Spiralrippen 34, 38 aneinander anlegt, und welche zu einer tangential zur Orbitalbahn 48 wirkenden Kraft FO führt, die den Mitnehmer 246 mitsamt dem bewegbaren Verdichterkörper 26 auf der Orbitalbahn 48 um die Mittelachse 44 in einer Drehrichtung D bewegt (Fig. 9).

Die durch die Mittelachsen 44 und 46 definierte Mittelachsenebene ME stellt eine Bezugsebene für ein System, gebildet aus der Masse der den Exzenterantrieb 242 umfassenden Antriebselemente einerseits und der Masse der Einheit 250 aus dem bewegbaren Verdichterkörper 26 mitsamt der Masse des Mitnehmers 246 und des Drehlagers 248 andererseits, deren Massenschwerpunkt SOS in der Mittelachsenebene ME liegt, dar und wird auch als Massenausgleichsebene ME bezeichnet, da alle zu einem möglichst optimalen Massenausgleich beitragenden Massenschwerpunkte nahe oder in dieser liegen sollten.

Zum Massenausgleich ist vorzugsweise noch eine Orbitalbahnausgleichsmasse 252 (Fig. 10) vorgesehen, die der Unwucht durch der sich auf der Orbitalbahn 48 bewegenden Einheit 250 aus Verdichterkörper 26, Mitnehmer 246 und Drehlager 248 entgegenwirkt und diese möglichst ausgleicht, wobei die Orbitalbahnausgleichsmasse 252 mit ihrem Massenschwerpunkt SOAGM möglichst nahe der Massenausgleichsebene ME angeordnet ist, wie in Fig. 10 oder 13 und 14 dargestellt.

Dabei liegt die Orbitalbahnausgleichsmasse 252 insbesondere auf einer dem Exzenterantriebszapfen 244 und der Mittelachse 46 abgewandten, insbesondere gegenüberliegenden, Seite einer senkrecht zur Massenausgleichsebene ME und durch die Mittelachse 44 verlaufenden Querebene QE.

Im Gegensatz zu aus dem Stand der Technik bekannten Lösungen ist die Orbitalbahnausgleichsmasse 252 nicht an dem Mitnehmer 246 gehalten sondern mit einem Führungskörper 254 an der Antriebswelle 228 gelagert, insbesondere an dem Exzenterantriebszapfen 244.

Hierzu umfasst der Führungskörper 254 eine Zapfenaufnahme 256, die der den Mitnehmer 246 antreibende Exzenterantriebszapfen 244 durchgreift, um den Lagerkörper 254 um die Exzenterachse 245 drehbar aufzunehmen.

Ferner ist der Führungskörper 254 an einer diesem zugewandten, beispielsweise stirnseitig der Antriebswelle 228 angeordneten Ausrichtfläche 262 der Antriebswelle 228 mit einer der Ausrichtfläche 262 zugewandten Führungsfläche 264 des Führungskörpers 254 parallel zu einer senkrecht zur Mittelachse 44 der Antriebswelle 228 verlaufenden Ausrichtebene 266 gleitend geführt, so dass bei allen Drehbewegungen um die Exzenterachse 245 die parallele Ausrichtung des Führungskörpers 254 zur Ausrichtebene 266 erhalten bleibt und sich somit die Orbitalbahnausgleichsmasse 252 auf einer Bahn 268 um die Antriebswelle 228 bewegt, die in einer zur Ausrichtebene 266 parallelen Bahnebene 269 verläuft (Fig. 10, 11).

Der Vorteil dieser Lösung ist darin zu sehen, dass die Orbitalbahnausgleichsmasse 252 von dem Mitnehmer 246 hinsichtlich möglicher Kippmomente entkoppelt ist und dadurch nicht mehr in der Lage ist, Kippmomente bezüglich der Mittelachsen 44, 46 auf den Mitnehmer 246 zu übertragen.

Vielmehr wird durch die Führung des Führungskörpers 254 relativ zur Antriebswelle 228 auch bereits die Übertragung von Kippmomenten von dem Führungskörper 254 auf den Exzenterantriebszapfen 244 weitgehend vermieden.

Um die Führungsfläche 264 in Anlage an der Stirnfläche 262 zu halten, ist, wie in Fig. 11 dargestellt, eine Axialführung 272 für den Führungskörper 254 relativ zur Antriebswelle 228 vorgesehen, welche eine an dem Exzenterantriebszapfen 244 angeordnete Auskragung 274, beispielsweise einen Bund, aufweist und welche den Führungskörper 254 gegen eine Bewegung in Richtung der Mittelachse 44 von der Ausrichtfläche 262 weg sichert und hierzu beispielsweise in eine Vertiefung 276 eingreift, die sich von einer dem Mitnehmer 246 zugewandten Seite 278 des Führungskörpers 254 begrenzt in den Führungskörper 254 hinein erstreckt.

Eine erste Bewegungsbegrenzungseinheit 280 für die Begrenzung einer Relativbewegung des Führungskörpers 254 zur Antriebswelle 228, um den Massenschwerpunkt SOAGM der Orbitalbahnausgleichsmasse 252 nahe einer möglichst optimalen Position für den Massenausgleich, das heißt in geringem Abstand von der Massenausgleichsebene ME, zu halten und keine allzu großen Abweichungen von der optimalen Position, die einer Lage des Massenschwerpunkts SOAGM in der Massenausgleichsebene ME entspricht, zuzulassen, umfasst, wie in Fig. 12 dargestellt, einen fest mit dem Führungskörper 254 verbundenen und in Abstand von dem Exzenterantriebszapfen 244 angeordneten Anschlagkörper 282, der in eine Vertiefung 284 in der Antriebswelle 228 eingreift, die sich ausgehend von deren Stirnfläche 262 in die Antriebswelle 228 hinein erstreckt und den Anschlagkörper 282 mit Spiel aufnimmt und somit dem Führungskörper 254 eine begrenzte Dreharbeit und die Exzenterachse 245 relativ zur Antriebswelle 228 ermöglicht.

Vorzugsweise ist der Anschlagkörper 282 als Kopf eines den Führungskörper 252 durchsetzenden und nachfolgend noch näher erläuterten Kopplungszapfens 292 ausgebildet, der seinerseits ebenfalls mit dem Mitnehmer 246 zusammenwirkt.

Beispielsweise erfolgt die Fixierung des Kopplungszapfens 292 an dem Führungskörper 254 dadurch, dass der Kopplungszapfen 292 eine Aufnahmebohrung 288 im Führungskörper 254 durchsetzt und in diesem durch einen Presssitz fixiert ist.

Zur axialen Festlegung der Position des Kopplungszapfens 292 am Führungskörper 254 ist der Kopplungszapfen 292 noch mit seinem Kopf 282 versehen, welcher auf einer dem Mitnehmer 246 abgewandten Seite des Führungskörpers 254 anliegt (Fig. 12).

Die erste Bewegungsbegrenzungseinheit 280 erlaubt vorzugsweise eine Relativdrehung des Führungskörpers 254 um die Exzenterantriebsachse 245, die innerhalb eines Winkelbereichs von mindestens 2° (Winkelgrad), bis maximal 4° (Winkelgrad) noch besser maximal 6° (Winkelgrad) liegt, um einen Toleranzausgleich zu ermöglichen, wobei die Orbitalbahnausgleichsmasse 252 relativ zur Antriebswelle 228, insbesondere relativ zur Mittelachse 44, so ausgerichtet werden sollte, dass ein möglichst optimaler Orbitalmassenausgleich erfolgt (Fig. 14).

Die erste Bewegungsbegrenzungseinheit 280 ist insbesondere so dimensioniert, dass diese - ohne eine zusätzliche Einwirkung - die Einheit 260, umfassend die Orbitalbahnausgleichsmasse 252 und den Führungskörper 254, sich die Orbitalbahnausgleichsmasse 252, so ausrichtet, dass ein Massenschwerpunkt SOAGM der Einheit 260 aus Orbitalbahnausgleichsmasse 252, Führungskörpers 254 und des Kopplungszapfens 292 einer Kopplungseinheit 300 auf einer dem Exzenterzapfen 244 gegenüberliegenden Seite der Querebene QE und innerhalb eines sich über die Massenausgleichsebene ME hinweg erstreckenden und beiderseits der Massenausgleichsebene ME in Fig. 13 und Fig. 14 liegenden Unwuchttoleranzbereichs UWT verbleibt, so dass die möglichen Unwuchten auf ein tolerables Maß eingeschränkt sind.

Die Einheit 260 aus der Orbitalbahnausgleichsmasse 252, dem Führungskörper 254 und dem Kopplungszapfen 292 mit dem Massenschwerpunkt SOAGM bewirkt einen möglichst optimalen Massenausgleich zu der Einheit 250 aus dem orbitierenden Verdichterkörper 26 mit dem Drehlager 248 und dem Mitnehmer 246 mit dem Massenschwerpunkt SOS, wenn die Massenschwerpunkte SOAGM und SOS möglichst nahe der Massenausgleichsebene ME liegen.

Die bei dem vorstehend beschriebenen Massenausgleich nicht berücksichtigte Masse ist die Masse des Exzenterantriebszapfens 244, die asymmetrisch zur Massenausgleichsebene ME angeordnet ist und insbesondere bei hohen Drehzahlen der Antriebswelle 228 zu Schwingungen führt.

Aus diesem Grund ist der zusätzlich zum in die Antriebswelle 228 eingreifenden Exzenterantriebszapfen 244 noch der am Führungskörper 254 festsitzend angeordnete Kopplungszapfen 292 als Massenausgleichskörper (Fig. 8), ausgebildet und an dem Führungskörper 254 auf einer dem Exzenterantriebszapfen 244 gegenüberliegenden Seite der Massenausgleichsebene ME angeordnet (Fig. 10) und führt somit mit dem Exzenterantriebszapfen 244 zusammen wiederum zu einer zur Massenausgleichsebene ME zumindest näherungsweise symmetrischen Massenverteilung.

Vorzugsweise sind eine Zapfenachse 294 des Kopplungszapfens 292 und die Exzenterachse 245 spiegelsymmetrisch zu der Massenausgleichsebene ME angeordnet und außerdem weisen vorzugsweise der Exzenterantriebszapfen 244 und der Kopplungszapfen 292 näherungsweise dieselbe Masse auf (Fig. 13, 14).

Um die Möglichkeit einer Kopplung zwischen der Orbitalbahnausgleichsmasse 252 und dem relativ zum Exzenterantriebszapfen 244 drehbaren Mitnehmer 246 zu haben, umfasst die Kopplungseinheit 300 zusätzlich zum Kopplungszapfen 292 mit seiner Zapfenachse 294 eine eine Aufnahme bildende Ausnehmung 296 im Mitnehmer 246, in die sich der Kopplungszapfen 292 hinein erstreckt und die den Kopplungszapfen 292 mit Spiel aufnimmt, so dass dadurch eine zweite Bewegungsbegrenzungseinheit zur Verfügung steht, um eine Drehbewegung des Mitnehmers 246 um die Exzenterachse 245 zur Vermeidung einer toleranzempfindlichen und gegebenenfalls auch überbestimmten Verbindung des Mitnehmers 246 relativ zum Führungskörper 254 und damit wiederum relativ zur Antriebswelle 228 durch die präzise Lagerung des Mitnehmers 246 relativ zum Exzenterantriebszapfen 244 und die zusätzliche Verbindung des Mitnehmers 246 mit dem Kopplungszapfen 292, der seinerseits ebenfalls um den Exzenterantriebszapfen 244 drehbar gelagert ist, zu ermöglichen (Fig. 14).

Zur Realisierung eines zentrifugalkraftkoppelnden Zustandes (Fig. 15 und 16) der Kopplungseinheit 300 sind der Kopplungszapfen 292 und die Ausnehmung 296 relativ zueinander so angeordnet, dass der Kopplungszapfen 292 an einem in der Drehrichtung D vorne liegenden Teilbereich 304 einer inneren Wandfläche 298 der Ausnehmung 296 anliegen kann, wodurch die Möglichkeit besteht, der Zentrifugalkraft FZsos der Einheit 250, gebildet aus dem orbitierenden Verdichterkörper 26, dem Mitnehmer 246 und dem Drehlager 248, die im Sinne einer Vergrößerung des Verdichterorbitalradius VOR zusätzlich zur Kraft FC wirkt und somit eine drehzahlabhängige Kontaktkraft in einem Berührungspunkt 322 der Spiralrippen 34, 38 erzeugt, entgegenzuwirken.

Dies erfolgt dadurch, dass der Kopplungszapfen 292 an dem in Drehrichtung D vorderen Teilbereich 304 der Ausnehmung 296 anliegt, und somit der Zentrifugalkraft FZsos entgegenwirkt, da die Einheit 260 aus der Orbitalbahnausgleichsmasse 252, dem Führungskörper 254 und dem Kopplungszapfen 296 das Bestreben hat, ihren Massenschwerpunkt SOAGM in der Drehrichtung D um die Exzenterachse 245 zu drehen (und folglich von der Massenausgleichsebene ME wegzubewegen) während durch die Zentrifugalkraft FZsos die Einheit 250 aus dem orbitierenden Verdichterkörper 26, dem Mitnehmer 246 und dem Drehlager 248 das Bestreben hat, sich entgegengesetzt zur Drehrichtung D um die Exzenterachse 245 zu bewegen (Fig. 16).

Insbesondere kann durch geeignete Anordnung des Kopplungszapfens 292 und der Ausnehmung 296 erreicht werden, dass die Einheit 260 aus der Orbitalbahnausgleichsmasse 252, dem Führungskörper 254 und dem Kopplungszapfen 292 mit ihrem Massenschwerpunkt SOAGM auf einer dem Massenschwerpunkt SOS gegenüberliegenden Seite der Querebene QE liegt und die Tendenz hat, sich in der Drehrichtung D um die Exzenterachse 245 zu drehen (Fig. 16).

Durch den im Teilbereich 304 auf die Ausnehmung 296 einwirkenden Kopplungszapfen 292 wirkt - wie in Fig. 16 dargestellt - im Teilbereich 304, bezogen auf die Exzenterachse 245, ein durch die Kraft FD_{SOAGM} erzeugtes Drehmoment auf den Mitnehmer 246, welches dem aufgrund der Zentrifugalkraft FZsos auf den Mitnehmer 246 einwirkenden, ebenfalls auf die Exzenterachse 245 bezogenen durch die Kraft FDsos erzeugten Drehmoment, entgegenwirkt und dadurch die Zentrifugalkraft FZsos auf die Zentrifugalkraft FZR reduziert. Diese Reduktion der Zentrifugalkraft FZsos ist von der Masse im Massenschwerpunkt SOAGM abhängig.

Andererseits kann durch die vorstehend genannte Anordnung des Kopplungszapfens 292 und der Ausnehmung 296 erreicht werden, dass der Massenschwerpunkt SOAGM in dem zentrifugalkraftkoppelnden Zustand nahe der oder bevorzugt in der Massenausgleichsebene ME auf einer dem Massenschwerpunkt SOS gegenüberliegenden Seite der Mittelachse 44 liegt, und somit den im Wesentlichen optimalen Massenausgleich zu der Einheit 250 aus dem orbitierenden Verdichterkörper 26, dem Mitnehmer 246 und dem Drehlager 248 bewirkt.

Eine Realisierung eines in Fig. 17 und 18 dargestellten zentrifugalkraftentkoppelnden Zustandes der Kopplungseinheit 300 erfolgt aufgrund einer gegenseitigen Verdrehung der Einheit 260 um die Exzenterachse 245 entgegengesetzt zur Drehrichtung D und einer Verlagerung der Zapfenachse 294 entgegengesetzt zur Drehrichtung in eine Position 294e (Fig. 17 und 18), so dass keine Berührung zwischen dem Kopplungszapfen 292 und der Ausnehmung 296 mehr möglich ist, und der Massenschwerpunkt SOAGM im Abstand von der Massenausgleichsebene ME liegt. Somit ist die im Massenschwerpunkt SOS wirkende drehzahlabhängige Zentrifugalkraft FZsos in vollem Umfang in dem Berührungspunkt 322 der Spiralrippen 34, 38 wirksam, während die Einheit 260 aus der Orbitalbahnausgleichsmasse 252 dem Führungskörper 254 und dem Kopplungszapfen 292 mit ihrem Massenschwerpunkt SOAGM relativ zur Antriebswelle 228, wie nachfolgend im Detail beschrieben, festgelegt ist, wobei der Massenschwerpunkt SOAGM auf einer dem Massenschwerpunkt SOS gegenüberliegenden Seite der Querebene QE und in geringem Abstand der Massenausgleichsebene ME liegt.

Um bei dem erfindungsgemäßen Kompressor sowohl den zentrifugalkraftentkoppelnden Zustand der Kopplungseinheit 300 als auch den zentrifugalkraftkoppelnden Zustand der Kopplungseinheit 300 ausnutzen zu können, ist, wie in den Fig. 8 und 19 bis 20 dargestellt, an der Antriebswelle 228 eine als Ganzes mit 332 bezeichnete drehzahlabhängig wirksame Positioniervorrichtung für die Festlegung oder Freigabe der Drehpositionen der Einheit 260 aus der Orbitalbahnausgleichsmasse 252, dem Führungskörper 254 und dem Kopplungszapfen 292 relativ zur Antriebswelle 228 vorgesehen.

Diese Positioniervorrichtung 332 umfasst einen in der Antriebswelle 228 fixierbaren und sich mit seiner Mittelachse 334 radial zur Antriebswelle 228 erstreckenden Führungskörper 336, welcher im einfachsten Fall als zylindrischer und in einer Aufnahmebohrung 338 der Antriebswelle 228, beispielsweise durch eine diesen durchsetzende Schraube 339, fixierbarer Zapfen ausgebildet ist, der umfangseitig eine Führungsfläche 342 bildet, längs welcher ein Positionierkörper 344 parallel zur Mittelachse 334 und somit radial zur Antriebswelle 228 bewegbar geführt ist.

Der Positionierkörper 344 wird dabei durch eine Feder 346 beaufschlagt, die sich einerseits mit einem radial innenliegenden Ende an dem Positionierkörper 344 abstützt und mit einem radial außenliegenden Ende an einem Anschlag 348 abstützt, der beispielsweise als an dem Führungskörper 336 mittels der Schraube 339 fixierter Scheibenkörper ausgebildet ist.

Durch die Feder 346 wirkt eine Kraft auf den Positionierkörper 344, die den Positionierkörper 344 in Richtung eines radial innenliegenden Anschlags 352 beaufschlagt, der beispielsweise an den Führungskörper 336 angeformt ist.

Der Positionierkörper 344 ist somit entgegengesetzt zur Kraft der Feder 346 von einer am radial innenliegenden Anschlag 352 anliegenden Stellung in eine am radial außenliegenden Anschlag 348 anliegende Stellung in einer Richtung radial zur Mittelachse 44 bewegbar.

Dabei ist die Feder 346 so dimensioniert, dass bei niedrigen Drehzahlen der Antriebswelle 228 der Positionierkörper 344 an dem radial innenliegenden Anschlag 352 anliegt und mit zunehmender Drehzahl sich von diesem entfernt und ab einer definierten Umschaltdrehzahl an dem radial außenliegenden Anschlag 348 anliegt, wie dies in Fig. 17 und 15 dargestellt ist.

Der Positionierkörper 344 ist dabei vorzugsweise mit einer schräg zur Mittelachse 334 laufenden Positionierfläche 354 versehen, die im einfachsten Fall einen zur Mittelachse 334 sich in Richtung des radial innenliegenden Anschlags 352 konisch verjüngenden Verlauf aufweist.

Die Positionierfläche 354 des Positionierkörpers 344 dient dabei zur Beeinflussung einer Drehposition der Einheit 260 aus Orbitalbahnausgleichsmasse 252 und Führungskörpers 254 mitsamt dem Kopplungszapfen 292, relativ zur Antriebswelle 228 wobei eine Veränderung der Drehposition durch Drehung der Einheit 260 um den Exzenterantriebszapfen 244, insbesondere dessen Exzenterachse 245, möglich ist.

Hierzu ist der Führungskörper 254 mit einem Fortsatz 356 versehen, an welchem ein mit der Positionierfläche 354 zusammenwirkender Betätigungskörper 358 angeordnet ist (Fig. 15, 17 und 19).

Steht der Positionierkörper 344, wie in Fig. 17 dargestellt, in der Stellung, in welcher dieser an dem radial innenliegenden Anschlag 352 anliegt, so wirkt die Positionierfläche 354 mit ihrem bezogen auf die Mittelachse 334 radial außenliegenden Bereich auf den Betätigungskörper 358 und legt dadurch die Einheit 260 aus Orbitalbahnausgleichsmasse 252, Führungskörper 254 und Kopplungszapfen 292 in einer Drehposition um die Exzenterachse 245 relativ zur Antriebswelle 228 fest, in welcher der Massenschwerpunkt SOAGM im Abstand von der Massenausgleichsebene ME steht.

Ferner ist in dieser Drehposition die Lage der Ausnehmung 296 relativ zum Kopplungszapfen 292 so, dass diese sich in dieser Stellung des Positionierkörpers 344 nicht berühren, so dass dadurch die Einheit 260 aus Orbitalbahnausgleichsmasse 252, Führungskörper 254 und Kopplungszapfen 292 von der Einheit 250 aus dem orbitierenden Verdichterkörper 26, dem Mitnehmer 246 und dem Drehlager 248 in dem zentrifugalkraftentkoppelten Zustand ist, und der Massenschwerpunkt SOS dieser Einheit 250 die in der Massenausgleichsebene ME liegende drehzahlabhängige Zentrifugalkraft FZsos (Fig. 17 und 18) erzeugt.

Damit entfaltet die Einheit 250 aus dem orbitierenden Verdichterkörper 26, den Mitnehmer 246 und dem Drehlager 248 bei niedrigen Drehzahlen die volle Zentrifugalkraft FZsos im Sinne einer Vergrößerung des Verdichterorbitalradiuses VOR die zusammen mit der Kraft FC zur Kontaktkraft in dem Berührungspunkt 322 der Spiralrippen 34, 38 beiträgt (Fig. 18).

Ein Vergrößern der Drehzahl bis zur Umschaltdrehzahl, bei welcher der Positionierkörper 344 durch die mit der Drehzahl zunehmende Zentrifugalkraft radial zur Mittelachse 44 entgegen der Kraft der Feder 346 nach außen bewegt wird und schließlich am radial außenliegenden Anschlag 348 anliegt, bewirkt, dass sich die Positionierfläche 354 zunehmend radial nach außen bewegt und den Betätigungskörper 358 so freigibt, dass die Einheit 260 relativ zur Exzenterachse 245 in der Drehrichtung D verschwenken kann und sich so weit bewegen kann, bis der Kopplungszapfen 292 an dem Teilbereich 304 der Wandfläche 298 der Ausnehmung 296 zur Anlage kommt und somit zwischen der Einheit 260 aus der Orbitalbahnausgleichsmasse 252, dem Führungskörper 254 und dem Kopplungszapfen 292 sowie der Einheit 250 aus dem orbitierenden Verdichterkörper 26, dem Mitnehmer 246 und dem Drehlager 248 wirksame die Kopplungseinheit 300 in dem zentrifugalkraftkoppelnden Zustand steht, in welchem die Einheit 260 aus der Orbitalbahnausgleichsmasse 252, dem Führungskörper 254 und dem Kopplungszapfen 292 in der bereits beschriebenen Art und Weise der Zentrifugalkraft FZsos entgegenwirkt und diese reduziert (Fig. 16).

Die erfindungsgemäße Lösung schafft somit die Möglichkeit, den Kompressor so zu betreiben, dass bei niedrigen Drehzahlen die Kopplungseinheit 300 in dem zentrifugalkraftentkoppelnden Zustand ist und somit die Einheit 250, umfassend den orbitierend bewegbaren Verdichterkörper 26, den Mitnehmer 246 und das Drehlager 248 mit ihrer vollen Zentrifugalkraft FZsos wirksam ist, so dass diese Zentrifugalkraft FZsos zusammen mit der Kraft FC, die durch die aufgrund des Exzenterantriebs 242 auf den orbitierend bewegbaren Verdichterkörper 26 wirkende Kraft FA entsteht (Fig. 18), auf den Berührungspunkt 322 der Spiralrippen 34, 38 wirkt und somit die Spiralrippen 34, 38 im Berührungspunkt 322 in Anlage hält, um einen möglichst dichten Abschluss zwischen diesen zu erreichen. Dabei besteht insbesondere die Möglichkeit, die Masse der zur Einheit 250 beitragenden Komponenten so auszulegen, dass mit zunehmender Drehzahl die durch die Einheit 250 erzeugte Zentrifugalkraft FZsos mit ansteigender Drehzahl signifikant ansteigt, um bei möglichst geringer Drehzahl möglichst rasch eine ausreichend große Kraft im Berührungspunkt 322 der Spiralrippen 34, 38 zu erhalten.

Eine derartige Auslegung hätte jedoch den großen Nachteil, dass mit weiter zunehmender Drehzahl die im Berührungspunkt 322 der Spiralrippen 34, 38 wirkende Zentrifugalkraft der Einheit 250 zu einer zu großen Kraft in dem Berührungspunkt 322 zwischen den Spiralrippen 34, 38 wird, so dass die Gefahr besteht, dass die Spiralrippen 34, 38 im Berührungspunkt 322 beschädigt werden und beispielsweise auch der Schmierfilm zwischen diesen aufgrund der zu großen Kraft auf die Spiralrippen 34, 38 im Berührungspunkt 322 reißt.

Aus diesem Grund erfolgt bei der erfindungsgemäßen Lösung bei zunehmender Drehzahl im Bereich der Übergangsdrehzahl ein Übergang der Kopplungseinheit 300 von dem zentrifugalkraftentkoppelnden Zustand (Fig. 18) in den zentrifugalkraftkoppenden Zustand (Fig. 17) in welchem die durch die Einheit 250 erzeugte Zentrifugalkraft FZsos durch die Kopplung der Einheit 250 mit der Einheit 260 auf die Zentrifugalkraft FZR reduziert wird, so dass insgesamt bei Erreichen hoher Drehzahlen die Kraft zwischen den Spiralrippen 34, 38 im Berührungspunkt 322 begrenzt werden kann.

Damit schafft die erfindungsgemäße Lösung zum einen den Vorteil, ausgehend von niedrigen Drehzahlen, bei bereits bei sehr geringen Drehzahlen im Berührungspunkt 322 eine ausreichend hohe Kraft zwischen den Spiralrippen 34, 38 zu erreichen, und andererseits bei hohen Drehzahlen die Kraft im Berührungspunkt 322 zwischen den Spiralrippen 34, 38 auf ein Niveau zu begrenzen, bei welchem keine Schäden an den Spiralrippen 34, 38 auftreten.

## Patentansprüche

1. Kompressor, umfassend ein Kompressorgehäuse (12), eine in dem Kompressorgehäuse (12) angeordnete Spiralverdichtereinheit (22) mit einem ersten, stationär angeordneten Verdichterkörper (24) und einem zweiten, relativ zum stationär angeordneten Verdichterkörper (24) bewegbaren Verdichterkörper (26), deren in Form einer Kreisevolvente ausgebildete erste und zweite Spiralrippen (34, 38) unter Bildung von Verdichterkammern (42) ineinander greifen, wenn der zweite Verdichterkörper (26) relativ zum ersten Verdichterkörper (24) auf einer Orbitalbahn (48) bewegt wird, eine Axialführung (96), welche den bewegbaren Verdichterkörper (26) gegen Bewegungen in Richtung parallel zu einer Mittelachse (44) des stationär angeordneten Verdichterkörpers (24) abstützt und bei Bewegungen in Richtung quer zu der Mittelachse (44) führt, einen Exzenterantrieb (242) für die Spiralverdichtereinheit (22), der einen von einem Antriebsmotor (222) angetriebenen und auf der Orbitalbahn (48) um die Mittelachse (44) einer Antriebswelle (228) umlaufenden und relativ zur Antriebswelle (228) um eine Exzenterantriebsachse (245) drehbar gelagerten Mitnehmer (246) aufweist, der seinerseits mit einer Mitnehmeraufnahme (249) des zweiten Verdichterkörpers (26) zusammenwirkt, eine einer Unwucht durch den sich auf der Orbitalbahn (48) bewegenden Verdichterkörper (26) entgegenwirkende und ebenfalls um die Exzenterachse (245) drehbar gelagerte Orbitalbahnausgleichsmasse (252) und eine eine Selbstdrehung des zweiten Verdichterkörpers (26) verhindernde Kupplung (164),
**dadurch gekennzeichnet , dass** der Mitnehmer (246) und die Orbitalbahnausgleichsmasse (252) mittels einer Kopplungseinheit (300) derart miteinander koppelbar sind, dass die Kopplungseinheit (300) bei rotierender Antriebswelle (228) in einem zentrifugalkraftkoppelnden Zustand derart wirksam ist, dass die Orbitalbahnausgleichsmasse (252) einer Zentrifugalkraft (FZsos) einer mindestens den Mitnehmer (246) und den orbitierenden Verdichterkörper (26) umfassenden Einheit (250) entgegenwirkt, dass die Kopplungseinheit (300) bei rotierender Antriebswelle (228) in einem zentrifugalkraftentkoppelnden Zustand derart wirksam ist, dass die Orbitalbahnausgleichsmasse (252) der Zentrifugalkraft (FZsos) der mindestens den Mitnehmer (246) und den orbitierenden Verdichterkörper (26) umfassenden Einheit (250) nicht entgegenwirkt, und dass die Kopplungseinheit (300) mittels einer Positioniervorrichtung (332) von dem zentrifugalkraftentkoppelnden Zustand in den zentrifugalkraftkoppelnden Zustand oder umgekehrt überführbar ist.

2. Kompressor nach Anspruch 1, **dadurch gekennzeichnet, dass** die Kopplungseinheit (300) zwei Kopplungselemente (292, 296) umfasst, von denen eines mit der Orbitalbahnausgleichsmasse (252) und eines mit dem Mitnehmer (246) verbunden ist, dass insbesondere die Kopplungselemente (292, 296) durch eine Bewegung relativ zueinander in den zentrifugalkraftkoppelnden und den zentrifugalkraftentkoppelnden Zustand bringbar sind.

3. Kompressor nach einem der voranstehenden Ansprüche, **dadurch gekennzeichnet, dass** ein Kopplungselement (292) mit der Orbitalbahnausgleichsmasse (252) oder dem Mitnehmer (246) fest verbunden ist und das andere Kopplungselement (296) fest mit dem Mitnehmer (246) bzw. mit der Orbitalbahnausgleichsmasse (252) verbunden ist.

4. Kompressor nach einem der voranstehenden Ansprüche, **dadurch gekennzeichnet, dass** eines der Kopplungselemente ein Kopplungskörper (292) und ein anderes der Kopplungselemente eine Aufnahme (296) ist, in welche der Kopplungskörper (292) eingreift, dass insbesondere der Kopplungskörper (292) mit Spiel in die Aufnahme (296) eingreift, dass insbesondere der Kopplungskörper (292) in dem zentrifugalkraftkoppelnden Zustand an einem Teilbereich (304) der Aufnahme (296) anliegt und in dem zentrifugalkraftentkoppelnden Zustand berührungslos zu der Aufnahme (296) angeordnet ist.

5. Kompressor nach Anspruch 4, **dadurch gekennzeichnet, dass** der Kopplungskörper (292) als Kopplungszapfen ausgebildet ist, dass insbesondere der Kopplungszapfen (292) mit der Orbitalbahnausgleichsmasse (252) verbunden ist und in die mit dem Mitnehmer (246) verbundene Aufnahme (296) eingreift.

6. Kompressor nach einem der voranstehenden Ansprüche, **dadurch gekennzeichnet, dass** die Positioniervorrichtung (332) drehzahlgesteuert arbeitet und unterhalb einer Umschaltdrehzahl die Kopplungseinheit (300) in den zentrifugalkraftentkoppelnden Zustand bringt und oberhalb der Umschaltdrehzahl die Kopplungseinheit (300) in den zentrifugalkraftkoppelnden Zustand bringt.

7. Kompressor nach einem der voranstehenden Ansprüche, **dadurch gekennzeichnet, dass** die Positioniervorrichtung (332) an der Antriebswelle (228) angeordnet ist.

8. Kompressor nach einem der voranstehenden Ansprüche, **dadurch gekennzeichnet, dass** die Positioniervorrichtung (332) in dem zentrifugalkraftkoppelnden Zustand ein Zusammenwirken der Kopplungselemente (292, 296) zulässt und in dem zentrifugalkraftentkoppelnden Zustand die Kopplungselemente (292, 296) berührungsfrei zueinander positioniert.

9. Kompressor nach einem der voranstehenden Ansprüche, **dadurch gekennzeichnet, dass** die Positioniervorrichtung (332) einen Positionierkörper (344) aufweist, welcher an der Antriebswelle (228) mittels eines Führungskörpers (336) mit mindestens einer Komponente in radialer Richtung zur Mittelachse (44) geführt und längs des Führungskörpers (336) drehzahlabhängig bewegbar ist, dass insbesondere der Positionierkörper (344) mittels eines federelastischen Kraftspeichers (346) entgegen einer auf den Positionierkörper (344) wirkenden Zentrifugalkraft beaufschlagt ist, dass insbesondere der Positionierkörper (344) mit einer Positionierfläche (354) versehen ist, die abhängig von einer radialen Lage des Positionierkörpers (344) auf die Kopplungseinheit (300) wirkt, dass insbesondere der Positionierkörper (344) in einer ersten Stellung, die einer Drehzahl unterhalb der Umschaltdrehzahl entspricht, die Kopplungseinheit (300) in ihren zentrifugalkraftentkoppelnden Zustand bringt und in einer Stellung, die einer Drehzahl oberhalb der Umschaltdrehzahl entspricht, die Kopplungseinheit (300) in ihren zentrifugalkraftkoppelnden Zustand bringt.

10. Kompressor nach einem der voranstehenden Ansprüche, **dadurch gekennzeichnet, dass** mit der Positioniervorrichtung (332) das mit der Orbitalbahnausgleichsmasse (252) verbundene Kopplungselement (292) relativ zu dem mit dem Mitnehmer (246) verbundenen Kopplungselement (296) in den zentrifugalkraftkoppelnden oder den zentrifugalkraftentkoppelnden Zustand bringbar ist, dass insbesondere die Positioniervorrichtung (332) die Orbitalbahnausgleichsmasse (252) mitsamt dem Kopplungselement (292) in den zentrifugalkraftentkoppelnden Zustand oder den zentrifugalkraftkoppelnden Zustand bringt.

11. Kompressor nach einem der Ansprüche 6 bis 10, **dadurch gekennzeichnet, dass** die Orbitalbahnausgleichsmasse (252) in dem zentrifugalkraftentkoppelnden Zustand der Kopplungseinheit (300) mit ihrem Massenschwerpunkt (SOAGM) Abstand von der Massenausgleichsebene (ME) steht und in dem zentrifugalkraftkoppelnden Zustand der Kopplungseinheit (300) mit ihrem Massenschwerpunkt (SOAGM) nahe der oder in der Massenausgleichsebene (ME) liegt.

12. Kompressor nach einem der voranstehenden Ansprüche, **dadurch gekennzeichnet, dass** zwischen der Antriebswelle (228) und der Orbitalbahnausgleichsmasse (252) eine erste Bewegungsbegrenzungseinheit (280) wirksam ist.

13. Kompressor nach einem der voranstehenden Ansprüche, **dadurch gekennzeichnet, dass** die Mittelachse (44) der Antriebswelle (228) und eine Mittelachse (46) des bewegbaren zweiten Verdichterkörpers (26) eine durch diese hindurch verlaufende Massenausgleichsebene (ME) festlegen, und dass die erste Bewegungsbegrenzungseinheit (280) die Orbitalbahnausgleichsmasse (252) auf einer der Exzenterachse (245) gegenüberliegenden Seite einer senkrecht zur Massenausgleichsebene (ME) und durch die Mittelachse (44) der Antriebswelle (228) verlaufenden geometrischen Querebene (QE) hält.

14. Kompressor nach Anspruch 12 oder 13, **dadurch gekennzeichnet, dass** die erste Bewegungsbegrenzungseinheit (288) die Orbitalbahnausgleichsmasse (252) so ausrichtet, dass ein Massenschwerpunkt (SOAGM) derselben innerhalb eines sich über die Massenausgleichsebene (ME) hinweg und beiderseits derselben erstreckenden Unwuchttoleranzbereichs bleibt.

15. Kompressor nach einem der Ansprüche 12 bis 14, **dadurch gekennzeichnet, dass** die erste Bewegungsbegrenzungseinheit (280) eine freie Drehbarkeit des Führungskörpers (254) um die Exzenterachse (245) in einem Winkelbereich von 0,5° (Winkelgrad) bis 5° (Winkelgrad) zulässt.

16. Kompressor nach einem der Ansprüche 12 bis 15, **dadurch gekennzeichnet, dass** die erste Bewegungsbegrenzungseinheit (280) durch ein an der Orbitalbahnausgleichsmasse (252), insbesondere an deren Führungskörper (254), oder der Antriebswelle (228) gehaltenes erstes Anschlagelement (282) und ein mit dem ersten Anschlagelement (282) zusammenwirkendes, insbesondere dieses aufnehmendes, und an der Antriebswelle (228) beziehungsweise an der Orbitalbahnausgleichsmasse (252), insbesondere an deren Führungskörper (254), angeordnetes zweites Anschlagelement (284) gebildet ist.

17. Kompressor nach einem der voranstehenden Ansprüche, **dadurch gekennzeichnet, dass** die Orbitalbahnausgleichsmasse (252) mit einem Führungskörper (254) an der Exzenterantriebsachse (245) drehbar gelagert ist, dass insbesondere der Führungskörper (254) fest mit der Orbitalbahnausgleichsmasse (252) verbunden ist.

18. Kompressor nach einem der voranstehenden Ansprüche, **dadurch gekennzeichnet, dass** die Orbitalbahnausgleichsmasse (252) durch einen mit dem Mitnehmer (246) und der Antriebswelle (228) zusammenwirkenden Exzenterantriebszapfen (244) um die Exzenterantriebsachse (245) drehbar gelagert ist, dass insbesondere der Exzenterantriebszapfen (244) eine Zapfenaufnahme (256) des Führungskörpers (254) durchsetzt.

19. Kompressor nach einem der voranstehenden Ansprüche, **dadurch gekennzeichnet, dass** die Orbitalbahnausgleichsmasse (252) mittels des Führungskörpers (254) mit der Antriebswelle (228) zusammenwirkt und an der Antriebswelle (228) geführt ist.

## Claims

1. A compressor comprising a compressor housing (12), a scroll compressor unit (22) arranged in the compressor housing (12) with a first, stationarily-arranged compressor body (24) and a second compressor body (26) moveable relative to the stationarily-arranged compressor body (24), of which first and second spiral ribs (34, 38) having the shape of a circle involute engage in each other to form compression chambers (42), when the second compressor body (26) is moved relative to the first compressor body (24) on an orbital path (48), an axial guide (96) which supports the moveable compressor body (26) against movements in the direction parallel to a central axis (44) of the stationarily-arranged compressor body (24) and guides it upon movements in the direction transverse to the central axis (44), an eccentric drive (242) for the scroll compressor unit (22), which comprises a drive element (246) which is driven by a drive motor (222) and which rotates on the orbital path (48) around the central axis (44) of a drive shaft (228) and which is rotatably mounted relative to the drive shaft (228) about an eccentric drive axis (245), the drive element itself cooperating with a drive element receptacle (249) of the compressor body (26), an orbital path balancing weight (252) which counteracts an unbalance of the compressor body (26) moving on the orbital path (48) and which is also mounted rotatably about the eccentric axis (245), and a coupling (164) which prevents a self-rotation of the second compressor body (26),
**characterised in that** the drive element (246) and the orbital path balancing element (252) are couplable to each other by means of a coupling unit (300) such that the coupling unit (300) with a rotating drive shaft (228) acts in a centrifugal force-coupling state such that the orbital path balancing weight (252) counteracts a centrifugal force (FZₛₒₛ) of a unit (250) comprising at least the drive element (246) and the orbiting compressor body (26), **in that** the coupling unit (300) with a rotating drive shaft (228) acts in a centrifugal force-uncoupling state such that the orbital path balancing weight (252) does not counteract the centrifugal force (FZₛₒₛ) of the unit (250) comprising at least the drive element (246) and the orbiting compressor body (26), and **in that** the coupling unit (300) is transferable by a positioning device (332) from the centrifugal-force-coupling state into the centrifugal-force-uncoupling state or vice versa.

2. A compressor according to Claim 1, **characterised in that** the coupling unit (300) comprises two coupling elements (292, 296) of which one is connected with the orbital path balancing weight (252) and one is connected with the drive element (246), **in that** in particular the coupling elements (292, 296) are moveable relative to each other into the centrifugal-force-coupling state and into the centrifugal-force-uncoupling state.

3. A compressor according to one of the preceding Claims, **characterised in that** one coupling element (292) is fixedly connected to the orbital path balancing weight (252) or with the drive element (246) and the other coupling element (296) is fixedly connected to the drive element (246) or the orbital path balancing weight (252) respectively.

4. A compressor according to one of the preceding Claims, **characterised in that** one of the coupling elements is a coupling body (292) and another of the coupling elements is a receptacle (296) into which the coupling body (292) engages, **in that** in particular the coupling body (292) engages in the receptacle (296) with play, **in that** in particular the coupling body (292) in the centrifugal-force-coupling state abuts a partial region (304) of the receptacle (296) and in the centrifugal-force-uncoupling state is arranged so as not to contact the receptacle (296).

5. A compressor according to Claim 4, **characterised in that** the coupling body (292) is configured as a coupling pin, **in that** in particular the coupling pin (292) is connected to the orbital path balancing weight (252) and engages in the receptacle (296) connected with the drive element (246)

6. A compressor according to one of the preceding Claims, **characterised in that** the positioning device (332) operates in speed-controlled manner and below a switching speed brings the coupling unit (300) into the centrifugal-force-uncoupling state and above the switching speed brings the coupling unit (300) into the centrifugal-force-coupling state.

7. A compressor according to one of the preceding Claims, **characterised in that** the positioning device (232) is arranged on the drive shaft (228).

8. A compressor according to one of the preceding Claims, **characterised in that** the positioning device (332) in the centrifugal-force-coupling state allows a cooperation of the coupling elements (292, 296) and in the centrifugal-force-uncoupling state positions the coupling elements (292, 296) so as not to contact each other.

9. A compressor according to one of the preceding Claims, **characterised in that** the positioning device (332) comprises a positioning body (344), which is guided on the drive shaft (228) by means of a guide body (336) with at least a component in the direction radial to the central axis (44) and is movable along the guide body (336) in speed-dependent manner, **in that** in particular the positioning body (344) is acted upon by means of a resilient energy store (346) against a centrifugal force acting upon the positioning body (344), **in that** in particular the positioning body (344) is provided with a positioning face (354) which acts on the coupling unit (300) in dependence upon a radial position of the positioning body (344), **in that** in particular the positioning body (344) in a first disposition, which corresponds to a speed below the switching speed, brings the coupling unit (300) into its centrifugal-force-uncoupling state, and in a disposition, which corresponds to a speed above the switching speed, brings the coupling unit (300) into its centrifugal-force-coupling state.

10. A compressor according to one of the preceding Claims, **characterised in that** by means of the positioning device (332) the coupling element (292) connected to the orbital path balancing weight (252) is movable relative to the coupling element (296) connected to the drive element (246) into the centrifugal-force-coupling state or the centrifugal-force uncoupling state, **in that** in particular the positioning device (332) brings the orbital path balancing weight (252) together with the coupling element (292) into the centrifugal-force-uncoupling state or into the centrifugal-force-coupling state.

11. A compressor according to one of Claims 6 to 10, **characterised in that** the orbital path balancing weight (252), in the centrifugal-force-uncoupling state of the coupling unit (300), is located with its centre of gravity (SOAGM) at a spacing from the weight-balancing plane (ME) and in the centrifugal-force-coupling state of the coupling unit (300) lies with its centre of gravity (SOAGM) near to or in the weight balancing plane (ME).

12. A compressor according to one of the preceding Claims, **characterised in that** a first movement limitation unit (280) acts between the drive shaft (228) and the orbital path balancing weight (252).

13. A compressor according to one of the preceding Claims, **characterised in that** the central axis (44) of the drive shaft (228) and a central axis (46) of the movable second compressor body (26) define a weight balancing plane (ME) running therethrough, and **in that** the first movement limitation unit (280) holds the orbital path balancing weight (252) on a side of a geometric transverse plane (QE) running perpendicularly to the weight balancing plane (ME) and through the central axis (44) of the drive shaft (228), said side being opposite to the eccentric axis (245).

14. A compressor according to Claim 12 or 13, **characterised in that** the first movement limitation unit (288) so orientates the orbital path balancing weight (252) that a centre of gravity (SOAGM) thereof remains within an unbalanced tolerance region extending over the weight balancing plane (ME) and at both sides thereof.

15. A compressor according to one of Claims 12 to 14, **characterised in that** the first movement limitation unit (280) permits a free rotatability of the guide body (254) about the eccentric axis (245) within an angular range of 0.5° (angular degree) to 5° (angular degree).

16. A compressor according to one of Claims 12 to 15, **characterised in that** the first movement limitation unit (280) is formed by a first stop element (282) held on the orbital path balancing weight (252), in particular on its guide body (254), or on the drive shaft (228), and a second stop element (284) cooperating with the first stop element (282), in particular receiving the first stop element, the second stop element being arranged on the drive shaft (228) or on the orbital path balancing weight (252), in particular on its guide body (254).

17. A compressor according to one of the preceding Claims, **characterised in that** the orbital path balancing weight (252) is rotatably mounted with a guide body (254) on the eccentric drive axis (245), or **in that** in particular the guide body (254) is fixedly connected to the orbital path balancing weight (252).

18. A compressor according to one of the preceding Claims, **characterised in that** the orbital path balancing weight (252) is rotatably mounted around eccentric drive axis (245) by an eccentric drive pin (244) cooperating with the drive element (246) and the drive shaft (228), **in that** in particular the eccentric drive pin (244) penetrates a pin receptacle (256) of the guide body (254).

19. A compressor according to one of the preceding Claims, **characterised in** the orbital path balancing weight (252) cooperates with the drive shaft (228) by means of the guide body (254) and is guided on the drive shaft (228).

## Revendications

1. Compresseur, comprenant un carter de compresseur (12), une unité compresseur à spirales (22) disposée dans le carter de compresseur (12) avec un premier corps de compresseur (24) disposé de manière fixe et un deuxième corps de compresseur (26) mobile par rapport au corps de compresseur (24) disposé de manière fixe, dont les première et deuxième nervures spiralées (34, 38) réalisées sous forme d'une développante de cercle s'interpénètrent avec formation de chambres de compresseur (42), lorsque le deuxième corps de compresseur (26) est déplacé par rapport au premier corps de compresseur (24) sur une trajectoire orbitale (48), un guidage axial (96), lequel soutient le corps de compresseur (26) mobile vis-à-vis de mouvements dans une direction parallèle à un axe médian (44) du corps de compresseur (24) disposé de manière fixe et le guide lors de mouvements dans une direction transversale par rapport à l'axe médian (44), un entraînement excentrique (242) pour l'unité compresseur à spirales (22), qui présente un entraîneur (246) entraîné par un moteur d'entraînement (222) et tournant sur la trajectoire orbitale (48) autour de l'axe médian (44) d'un arbre d'entraînement (228) et monté de manière à pouvoir tourner par rapport à l'arbre d'entraînement (228) autour d'un axe d'entraînement d'excentrique (245), qui coopère pour sa part avec un logement d'entraîneur (249) du deuxième corps de compresseur (26), un contrepoids de trajectoire orbitale (252) agissant à l'encontre d'un balourd dû au corps de compresseur (26) se déplaçant sur la trajectoire orbitale (48) et également monté de manière à pouvoir tourner autour de l'axe d'excentrique (245) et un couplage (164) empêchant une rotation automatique du deuxième corps de compresseur (26),
**caractérisé en ce que** l'entraîneur (246) et le contrepoids de trajectoire orbitale (252) peuvent être couplés l'un à l'autre au moyen d'une unité de couplage (300), de telle sorte que l'unité de couplage (300) lorsque l'arbre d'entraînement (228) est en rotation dans un état de couplage de force centrifuge agit de telle sorte que le contrepoids de trajectoire orbitale (252) agit à l'encontre d'une force centrifuge (FZₛₒₛ) d'une unité (250) comprenant au moins l'entraîneur (246) et le corps de compresseur (26) en orbite, que l'unité de couplage (300) lorsque l'arbre d'entraînement (228) est en rotation dans un état de découplage de force centrifuge agit de telle sorte que le contrepoids de trajectoire orbitale (252) n'agit pas à l'encontre de la force centrifuge (FZₛₒₛ) de l'unité (250) comprenant au moins l'entraîneur (246) et le corps de compresseur (26) en orbite, et que l'unité de couplage (300) peut être amenée au moyen d'un dispositif de positionnement (332) à partir de l'état de découplage de force centrifuge dans l'état de couplage de force centrifuge ou inversement.

2. Compresseur selon la revendication 1, **caractérisé en ce que** l'unité de couplage (300) comprend deux éléments de couplage (292, 296), dont l'un est relié au contrepoids de trajectoire orbitale (252) et l'un à l'entraîneur (246), qu'en particulier les éléments de couplage (292, 296) peuvent être amenés par un mouvement l'un par rapport à l'autre dans l'état de couplage de force centrifuge et l'état de découplage de force centrifuge.

3. Compresseur selon l'une quelconque des revendications précédentes, **caractérisé en ce qu'**un élément de couplage (292) est relié fixement au contrepoids de trajectoire orbitale (252) ou à l'entraîneur (246) et l'autre élément de couplage (296) est relié fixement à l'entraîneur (246) ou au contrepoids de trajectoire orbitale (252).

4. Compresseur selon l'une quelconque des revendications précédentes, **caractérisé en ce qu'**un des éléments de couplage est un corps de couplage (292) et un autre des éléments de couplage un logement (296), dans lequel le corps de couplage (292) s'insère, qu'en particulier le corps de couplage (292) s'insère avec du jeu dans le logement (296), qu'en particulier le corps de couplage (292) dans l'état de couplage de force centrifuge s'applique sur une zone partielle (304) du logement (296) et dans l'état de découplage de force centrifuge est disposé sans contact par rapport au logement (296).

5. Compresseur selon la revendication 4, **caractérisé en ce que** le corps de couplage (292) est réalisé sous la forme d'un tourillon de couplage, qu'en particulier le tourillon de couplage (292) est relié au contrepoids de trajectoire orbitale (252) et s'insère dans le logement (296) relié à l'entraîneur (246).

6. Compresseur selon l'une quelconque des revendications précédentes, **caractérisé en ce que** le dispositif de positionnement (332) fonctionne de manière commandée par la vitesse de rotation et au-dessous d'une vitesse de rotation de commutation amène l'unité de couplage (300) dans l'état de découplage de force centrifuge et au-dessus de la vitesse de rotation de commutation amène l'unité de couplage (300) dans l'état de couplage de force centrifuge.

7. Compresseur selon l'une quelconque des revendications précédentes, **caractérisé en ce que** le dispositif de positionnement (332) est disposé sur l'arbre d'entraînement (228).

8. Compresseur selon l'une quelconque des revendications précédentes, **caractérisé en ce que** le dispositif de positionnement (332) dans l'état de couplage de force centrifuge admet une coopération des éléments de couplage (292, 296) et dans l'état de découplage de force centrifuge positionne les éléments de couplage (292, 296) sans contact l'un par rapport à l'autre.

9. Compresseur selon l'une quelconque des revendications précédentes, **caractérisé en ce que** le dispositif de positionnement (332) présente un corps de positionnement (344), lequel est guidé sur l'arbre d'entraînement (228) au moyen d'un corps de guidage (336) avec au moins une composante dans la direction radiale par rapport à l'axe médian (44) et mobile le long du corps de guidage (336) en fonction de la vitesse de rotation, qu'en particulier le corps de positionnement (344) est sollicité au moyen d'un accumulateur de force élastique (346) à l'encontre d'une force centrifuge agissant sur le corps de positionnement (344), qu'en particulier le corps de positionnement (344) est pourvu d'une surface de positionnement (354), qui agit en fonction d'une position radiale du corps de positionnement (344) sur l'unité de couplage (300), qu'en particulier le corps de positionnement (344) dans une première position, qui correspond à une vitesse de rotation au-dessous de la vitesse de rotation de commutation, amène l'unité de couplage (300) dans son état de découplage de force centrifuge et dans une position, qui correspond à une vitesse de rotation au-dessus de la vitesse de rotation de commutation, amène l'unité de couplage (300) dans son état de couplage de force centrifuge.

10. Compresseur selon l'une quelconque des revendications précédentes, **caractérisé en ce qu'**avec le dispositif de positionnement (332) l'élément de couplage (292) relié au contrepoids de trajectoire orbitale (252) peut être amené par rapport à l'élément de couplage (296) relié à l'entraîneur (246) dans l'état de couplage de force centrifuge ou l'état de découplage de force centrifuge, qu'en particulier le dispositif de positionnement (332) amène le contrepoids de trajectoire orbitale (252) conjointement avec l'élément de couplage (292) dans l'état de découplage de force centrifuge ou l'état de couplage de force centrifuge.

11. Compresseur selon l'une quelconque des revendications 6 à 10, **caractérisé en ce que** le contrepoids de trajectoire orbitale (252) dans l'état de découplage de force centrifuge de l'unité de couplage (300) est distant avec son centre de gravité (SOAGM) du plan d'équilibrage des masses (ME) et dans l'état de couplage de force centrifuge de l'unité de couplage (300) se situe avec son centre de gravité (SOAGM) près de ou dans le plan d'équilibrage des masses (ME).

12. Compresseur selon l'une quelconque des revendications précédentes, **caractérisé en ce qu'**une première unité de limitation de mouvement (280) agit entre l'arbre d'entraînement (228) et le contrepoids de trajectoire orbitale (252).

13. Compresseur selon l'une quelconque des revendications précédentes, **caractérisé en ce que** l'axe médian (44) de l'arbre d'entraînement (228) et un axe médian (46) du deuxième corps de compresseur (26) mobile fixent un plan d'équilibrage des masses (ME) s'étendant à travers ceux-ci, et que la première unité de limitation de mouvement (280) maintient le contrepoids de trajectoire orbitale (252) sur une face d'un plan transversal géométrique (QE) s'étendant perpendiculairement au plan d'équilibrage des masses (ME) et à travers l'axe médian (44) de l'arbre d'entraînement (228) opposée à l'axe d'excentrique (245) .

14. Compresseur selon la revendication 12 ou 13, **caractérisé en ce que** la première unité de limitation de mouvement (288) oriente le contrepoids de trajectoire orbitale (252) de sorte qu'un centre de gravité (SOAGM) de celui-ci reste à l'intérieur d'une zone de tolérance de balourd s'étendant au-delà du plan d'équilibrage des masses (ME) et de part et d'autre de celui-ci.

15. Compresseur selon l'une quelconque des revendications 12 à 14, **caractérisé en ce que** la première unité de limitation de mouvement (280) admet une possibilité de rotation libre du corps de guidage (254) autour de l'axe d'excentrique (245) dans une plage angulaire de 0,5° (degré angulaire) à 5° (degré angulaire).

16. Compresseur selon l'une quelconque des revendications 12 à 15, **caractérisé en ce que** la première unité de limitation de mouvement (280) est formée par un premier élément de butée (282) maintenu sur le contrepoids de trajectoire orbitale (252), en particulier sur le corps de guidage (254) de celui-ci, ou l'arbre d'entraînement (228) et un deuxième élément de butée (284) coopérant avec le premier élément de butée (282), en particulier recevant celui-ci, et disposé sur l'arbre d'entraînement (228) ou sur le contrepoids de trajectoire orbitale (252), en particulier sur le corps de guidage (254) de celui-ci.

17. Compresseur selon l'une quelconque des revendications précédentes, **caractérisé en ce que** le contrepoids de trajectoire orbitale (252) est monté de manière à pouvoir tourner sur l'axe d'entraînement d'excentrique (245) avec un corps de guidage (254), qu'en particulier le corps de guidage (254) est relié fixement au contrepoids de trajectoire orbitale (252).

18. Compresseur selon l'une quelconque des revendications précédentes, **caractérisé en ce que** le contrepoids de trajectoire orbitale (252) est monté par un tourillon d'entraînement d'excentrique (244) coopérant avec l'entraîneur (246) et l'arbre d'entraînement (228) de manière à pouvoir tourner autour de l'axe d'entraînement d'excentrique (245), qu'en particulier le tourillon d'entraînement d'excentrique (244) travers un logement de tourillon (256) du corps de guidage (254).

19. Compresseur selon l'une quelconque des revendications précédentes, **caractérisé en ce que** le contrepoids de trajectoire orbitale (252) coopère au moyen du corps de guidage (254) avec l'arbre d'entraînement (228) et est guidé sur l'arbre d'entraînement (228).
